# FASCICULE DE BREVET EUROPEEN

(11) **EP 3 033 564 B1**
(45) Date de publication et mention de la délivrance du brevet: **26.04.2017**
(21) Numéro de dépôt: 14790657.2
(22) Date de dépôt: 14.08.2014
(51) Int. Cl.: F17C 3/02

(54) **CUVE ETANCHE ET THERMIQUEMENT ISOLANTE COMPORTANT UNE PIECE D'ANGLE**
ABGEDICHTETES, WÄRMEISOLIERTES GEFÄSS MIT EINEM ECKTEIL
SEALED, THERMALLY INSULATING VESSEL COMPRISING A CORNER PART

(30) Priorité: 15.08.2013 FR 1358031
(43) Date de publication de la demande: 22.06.2016
(73) Titulaire: GAZTRANSPORT ET TECHNIGAZ, 78470 Saint Rémy Lès Chevreuse (FR)
(72) Inventeur: BOYEAU, Marc, F-78220 Viroflay (FR)
(74) Mandataire: Loyer & Abello
(86) Numéro de dépôt international: PCT/FR2014/052094
(87) Numéro de publication internationale: WO 2015/022473

(56) Documents cités:
- FR-A1- 2 343 965
- FR-A1- 2 462 336
- FR-A1- 2 691 520
- JP-A- S59 170 367

## Description

### Domaine technique

L'invention se rapporte au domaine de la fabrication de cuves étanches et thermiquement isolées. En particulier, la présente invention se rapporte à des cuves destinées à contenir des liquides froids, par exemple des cuves pour le stockage et/ou le transport de gaz liquéfié par voie maritime.

### Arrière-plan technologique

Des cuves étanches et thermiquement isolantes peuvent être utilisées dans différentes industries pour stocker des produits chauds ou froids. Par exemple, dans le domaine de l'énergie, le gaz naturel liquéfié (GNL) est un liquide qui peut être stocké à pression atmosphérique à environ -163°C dans des cuves de stockage terrestres ou dans des cuves embarquées dans des structures flottantes. De telles cuves embarquées peuvent être destinées par exemple au transport du GNL ou encore pour alimenter des machines de propulsion d'un navire.

Une telle cuve est décrite dans le document FR2691520. Cette cuve est intégrée dans une structure porteuse comportant des faces longitudinalement adjacentes formant des arêtes. La paroi de cuve comporte une membrane d'étanchéité qui comporte une pluralité de plaques ondulées. Les ondulations des plaques s'étendent vers l'intérieur de la cuve de façon à se déformer transversalement pour suivre de manière élastique les éventuelles déformations des éléments de paroi de cuve supportant la membrane d'étanchéité ou encore les déformations thermiques de la membrane. Au niveau des arêtes, la membrane comporte des pièces d'angle flexibles. Ces pièces d'angles comportent des sections d'ondes complémentaires des ondes prévues sur les plaques ondulées de la membrane portées par les deux parois de la cuve formant l'arête. Une autre cuve ne divulguant pas les caractéristiques de la partie caractérisante est décrite dans le document FR2343965.

### Résumé

Une idée à la base de l'invention est de permettre la réalisation d'une pièce d'angle de membrane d'étanchéité de cuve facile à fabriquer et à adapter aux différentes formes de cuves tout en supportant efficacement les efforts subis par la membrane d'étanchéité.

Selon un mode de réalisation, l'invention fournit une cuve étanche et thermiquement isolante destinée à être intégrée dans une structure porteuse polyédrique, la cuve comportant une pluralité de parois de cuves planes, chaque paroi de cuve comportant au moins une barrière isolante et au moins une membrane d'étanchéité, ladite barrière isolante étant constituée d'une pluralité d'éléments calorifuges, chaque élément calorifuge comportant un bloc de mousse isolante, ladite barrière isolante portant une pluralité de plaques métalliques d'étanchéité fixées les unes aux autres de manière étanche afin de former la membrane d'étanchéité, dans laquelle une première paroi de cuve et une seconde paroi de cuve adjacentes forment une arête, la cuve comportant en outre une pièce d'angle étanche située au niveau de l'arête, la pièce d'angle comportant :
- une cornière d'angle en tôle métallique située le long de l'arête, la cornière d'angle comportant une première section qui se développe dans le plan de la membrane d'étanchéité de la première paroi de cuve et une seconde section qui se développe dans le plan de la membrane d'étanchéité de la seconde paroi de cuve,
- une première aile de renfort et une seconde aile de renfort, chaque aile de renfort comprenant respectivement une section de membrane et une section d'ancrage ;
- une première pièce de blocage et une seconde pièce de blocage ;
dans laquelle les première et seconde sections de la cornière d'angle ou les première et seconde ailes de renfort de la pièce d'angle sont fixées de manière étanche d'une part à une plaque métallique d'extrémité de la membrane d'étanchéité de la première paroi de cuve et, d'autre part, à une plaque métallique d'extrémité de la membrane d'étanchéité de la seconde paroi de cuve, et dans laquelle cuve :
- la barrière isolante de la première paroi de cuve comporte un premier dégagement formé dans les blocs de mousse isolante le long de l'arête,
- la barrière isolante de la seconde paroi de cuve comporte un second dégagement formé dans les blocs de mousse isolante le long de l'arête, le premier dégagement et le second dégagement formant conjointement une gorge située le long de l'arête,
- la section de membrane de la première aile de renfort se développe dans le plan de la membrane d'étanchéité de la première paroi de cuve entre la première section de la cornière d'angle et la barrière isolante de la première paroi de cuve ou la première pièce de blocage, la première section de la cornière d'angle étant fixée sur la section de membrane de la première aile de renfort,
- la section de membrane de la seconde aile de renfort se développe dans le plan de la membrane d'étanchéité de la seconde paroi de cuve entre la seconde section de la cornière d'angle et la barrière isolante de la seconde paroi de cuve ou la seconde pièce de blocage, la seconde section de la cornière d'angle étant fixée sur la section de membrane de la seconde aile de renfort,
- la section d'ancrage de la première aile de renfort, la section d'ancrage de la seconde aile de renfort et les pièces de blocage sont logées dans la gorge,
- la première pièce de blocage est fixée à la barrière isolante de la première paroi de cuve dans le premier dégagement et présente une surface supérieure recouverte par la section de membrane de la première aile de renfort,
- la seconde pièce de blocage est fixée à la barrière isolante de la seconde paroi de cuve dans le second dégagement et présente une surface supérieure recouverte par la section de membrane de la seconde aile de renfort,
- la section d'ancrage de la première aile de renfort et la section d'ancrage de la seconde aile de renfort comportent chacune une section de jonction agencée, à l'état monté de la pièce d'angle, entre les deux pièces de blocage et s'étendent respectivement depuis la section de membrane de la première aile de renfort, respectivement seconde aile de renfort, jusqu'à un fond de la gorge,
- la section d'ancrage de la première aile de renfort et la section d'ancrage de la seconde aile de renfort comportent chacune une patte repliée contre une face inférieure de la première pièce de blocage, respectivement de la seconde pièce de blocage, et agencée au fond de la gorge,
- la patte de la première aile de renfort est fixée sur la face inférieure de la première pièce de blocage et la patte de la seconde aile de renfort est fixée sur la face inférieure de la seconde pièce de blocage.

Selon des modes de réalisation, une telle cuve peut comporter une ou plusieurs des caractéristiques suivantes.

Selon un mode de réalisation :
- le premier dégagement comporte d'une part une surface interne latérale s'étendant dans la direction d'épaisseur de la paroi de cuve et, d'autre part, un fond,
- le second dégagement comporte d'une part une surface interne latérale s'étendant dans l'épaisseur de la paroi de cuve et, d'autre part, un fond, le fond du premier dégagement et le fond du second dégagement formant conjointement un fond de la gorge,
- la première pièce de blocage comporte une surface externe latérale opposée à la seconde pièce de blocage, la face externe latérale de la première pièce de blocage étant fixée, par exemple par collage, à la face interne latérale du premier dégagement
- la seconde pièce de blocage comporte une surface externe latérale opposée à la première pièce de blocage, la face externe latérale de la seconde pièce de blocage est fixée, par exemple par collage, à la face interne latérale du second dégagement,
- la face inférieure de la première pièce de blocage et la patte de la première aile de renfort sont fixées, par exemple par collage, au fond du premier dégagement,
- la face inférieure de la seconde pièce de blocage et la patte de la seconde aile de renfort sont fixées, par exemple par collage, au fond du second dégagement.

Selon un mode de réalisation, la face inférieure de la première pièce de blocage et la face inférieure de la seconde pièce de blocage comportent chacune un lamage dans lequel sont logées les pattes respectivement de la première aile de renfort et de la seconde aile de renfort. Une surface de la face inférieure de la première pièce de blocage ne comportant pas le lamage est fixée sur le fond du premier dégagement et une surface de la face inférieure de la seconde pièce de blocage ne comportant pas le lamage est fixée sur le fond du second dégagement.

Selon un mode de réalisation, la première pièce de blocage est liée à la seconde pièce de blocage par un élément mécanique engagée dans les pièces de blocage perpendiculairement à l'arête.

Selon un mode de réalisation, l'élément mécanique comporte une vis associée à un écrou.

Selon un mode de réalisation :
- chaque pièce de blocage est constituée d'une poutre allongée s'étendant le long de l'arête, la poutre de la première pièce de blocage s'étendant parallèlement à la poutre de la seconde pièce de blocage,
- une pluralité d'éléments mécaniques lient la première pièce de blocage et la seconde pièce de blocage le long de la poutre,
- la section d'ancrage des ailes de renfort se développe entre les deux pièces de blocage entre deux éléments mécaniques consécutifs et est interrompue au niveau des éléments mécaniques.

Selon un mode de réalisation, la barrière isolante de la première paroi de cuve et la barrière isolante de la seconde paroi de cuve présentent chacune une surface d'extrémité s'étendant parallèlement dans la direction d'épaisseur de la paroi de cuve, les surfaces d'extrémité de la barrière isolante de la première paroi de cuve et de la seconde paroi de cuve étant fixées ensembles.

Selon un mode de réalisation, la surface d'extrémité de la barrière isolante de la première paroi de cuve et la surface d'extrémité de la barrière isolante de la seconde paroi de cuve sont collées ensembles.

Selon un mode de réalisation, la barrière isolante de la première paroi de cuve et la barrière isolante de la seconde paroi de cuve présentent chacune une surface d'extrémité s'étendant parallèlement dans la direction d'épaisseur de la paroi de cuve, les surfaces d'extrémité de la barrière isolante de la première paroi de cuve et de la seconde paroi de cuve n'étant pas fixées ensemble.

Selon un mode de réalisation, l'élément mécanique liant la première pièce de blocage et la seconde pièce de blocage est déformable élastiquement dans une direction perpendiculaire aux surfaces d'extrémité de la barrière isolante de la première et de la seconde paroi de cuve de manière à ce que la liaison entre la première pièce de blocage et la seconde pièce de blocage soit élastique.

Selon un mode de réalisation, la section d'ancrage d'une des ailes de renfort comporte, dans un plan perpendiculaire à l'arête, un raidisseur reliant la section de jonction et la patte de l'aile de renfort, la pièce de blocage recouverte par la section de membrane de ladite aile de renfort comportant une rainure dans laquelle le raidisseur est logé.

Selon un mode de réalisation, une pluralité de raidisseurs sont situés sur chaque aile de renfort espacés de manière régulière le long du pli entre la patte et la section de jonction, chaque pièce de blocage comportant une pluralité de rainures dans lesquelles sont logés la pluralité de raidisseurs.

Selon un mode de réalisation, la pièce de blocage est réalisée en mousse haute densité.

Selon un mode de réalisation, la pièce de blocage est réalisée en bois.

Selon un mode de réalisation, la cornière est une plaque métallique continue.

Selon un mode de réalisation, la cornière et les ailes de renfort de la pièce d'angle sont réalisées en tôle métallique à faible coefficient de dilatation.

Selon un mode de réalisation, la patte de la première aile de renfort et la patte de la seconde aile de renfort sont fixées respectivement contre la première pièce de blocage et la seconde pièce de blocage par une vis.

Selon un mode de réalisation, la barrière isolante de chaque paroi comporte un bloc de mousse isolante et un panneau de bois, le panneau de bois recouvrant une face supérieure du bloc de mousse isolante.

Selon un mode de réalisation, la membrane d'étanchéité de la première paroi de cuve est fixée de manière étanche à la première section de la cornière d'angle et la membrane d'étanchéité de la seconde paroi de cuve est fixée de manière étanche à la seconde section de la cornière d'angle.

Selon un mode de réalisation, la cornière d'angle se développe selon l'axe de l'arête vers l'extérieur de la pièce d'angle au-delà des pièces de blocages.

Selon un mode de réalisation, la cornière d'angle comporte une onde centrale orientée vers l'intérieur de la cuve et se développant perpendiculairement à l'arête.

Selon un mode de réalisation, chaque paroi de la cuve comporte, depuis l'intérieur de la cuve vers l'extérieur de la cuve :
- une membrane d'étanchéité primaire formée de la pluralité de plaques métalliques d'étanchéité fixées entre elles de manière étanche,
- une barrière isolante primaire,
- une membrane d'étanchéité secondaire formée par une couche de film composite, et
- une barrière isolante secondaire,
et dans laquelle les barrières isolantes primaires et secondaires comportent chacune des blocs de mousse isolante juxtaposés, les blocs de mousse de la barrière isolante primaire étant collés sur la membrane étanche secondaire, la membrane étanche secondaire étant collée sur les blocs de mousse de la barrière isolante secondaire, les blocs de mousse de la barrière isolante primaire de la première paroi de cuve comportant le premier dégagement disposé le long de l'arête et les blocs de mousse de la barrière isolante primaire de la seconde paroi de cuve comportant le second dégagement disposé le long de l'arête.

Selon un mode de réalisation, le premier dégagement et le second dégagement sont formés sur toute l'épaisseur des blocs de mousse isolante de la barrière isolante primaire respectivement de la première paroi de cuve et de la seconde paroi de cuve, de sorte que le fond de la gorge est formé par la couche de film composite étanche de la membrane d'étanchéité secondaire respectivement de la première paroi de cuve et de la seconde paroi de cuve.

Selon un mode de réalisation, la cornière d'angle comporte une tôle d'angle inférieure et une tôle d'angle supérieure superposées et fixées entre elles, et dans laquelle les section de membranes des ailes de renfort sont fixées sur la tôle d'angle inférieure et les premières et secondes sections de la tôle d'angle supérieure coopèrent avec les plaques d'extrémité de la membrane d'étanchéité primaire respectivement de la première paroi de cuve et de la seconde paroi de cuve.

Selon un mode de réalisation, la première pièce de blocage présente une longueur dans le plan de la première paroi de cuve supérieure à l'épaisseur de la barrière isolante primaire et la seconde pièce de blocage présente une longueur dans le plan de la seconde paroi de cuve supérieure à l'épaisseur de la barrière isolante primaire.

Selon un mode de réalisation, la cuve présente une forme globale de cylindre polygonal, les parois planes de la cuve incluant une paroi de fond de forme polygonale et une pluralité de parois latérales périphériques s'élevant chacune autour de la paroi de fond à partir d'un côté respectif de la paroi de fond polygonale, la cuve comportant une pluralité desdites pièces d'angle, chaque pièce d'angle étant agencée au niveau de l'arête formée entre un côté de la paroi de fond et la paroi latérale correspondante.

Une telle cuve peut faire partie d'une installation de stockage terrestre, par exemple pour stocker du GNL ou être installée dans une structure flottante, côtière ou en eau profonde, notamment un navire méthanier, une unité flottante de stockage et de regazéification (FSRU), une unité flottante de production et de stockage déporté (FPSO) et autres.

Selon un mode de réalisation, un navire pour le transport d'un produit liquide froid comporte une double coque et une cuve précitée disposée dans la double coque.

Selon un mode de réalisation, l'invention fournit aussi un procédé de chargement ou déchargement d'un tel navire, dans lequel on achemine un produit liquide froid à travers des canalisations isolées depuis ou vers une installation de stockage flottante ou terrestre vers ou depuis la cuve du navire.

Selon un mode de réalisation, l'invention fournit aussi un système de transfert pour un produit liquide froid, le système comportant le navire précité, des canalisations isolées agencées de manière à relier la cuve installée dans la coque du navire à une installation de stockage flottante ou terrestre et une pompe pour entrainer un flux de produit liquide froid à travers les canalisations isolées depuis ou vers l'installation de stockage flottante ou terrestre vers ou depuis la cuve du navire.

Certains aspects de l'invention partent de l'idée de fournir une pièce d'angle qui supporte les différents cas de chargement de la membrane d'étanchéité. Un autre aspect de l'invention est de permettre la réalisation d'une telle pièce d'angle pour une cuve à double membrane d'étanchéité, ladite pièce d'angle pouvant être utilisée aussi bien pour une membrane primaire que pour une membrane secondaire. Un aspect de l'invention part de l'idée de permettre une liaison souple entre les barrières d'isolation de deux parois de cuve adjacentes formant une arête. Un aspect de l'invention est de diminuer les sollicitations de la pièce d'angle dues aux contraintes thermiques. Un autre aspect de l'invention est de permettre une liaison solide entre les pièces de blocage et la barrière isolante. Pour cela, un aspect de l'invention part de l'idée de privilégier le travail en traction plutôt qu'en cisaillement au niveau de la fixation entre les pièces de blocage et les barrières isolantes.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- La figure 1 est une vue en coupe selon l'axe I-II de la figure 3 d'un angle entre deux parois longitudinales d'une cuve de stockage étanche et thermiquement isolante comportant une pièce d'angle ancrée dans la barrière isolante de la cuve ;
- La figure 2 est une vue en perspective schématique éclatée d'une pièce d'angle de la figure 1 ;
- La figure 3 est une vue en perspective schématique de la pièce d'angle de la figure 2 à l'état monté ;
- La figure 4 représente une vue en perspective schématique d'un autre mode de réalisation de la pièce d'angle à l'état monté
- La figure 5 est une vue en coupe de l'angle de cuve de la figure 1 selon l'axe IV-IV de la figure 3, à savoir au niveau d'un élément mécanique liant la première pièce de blocage et la deuxième pièce de blocage ;
- La figure 6 est une vue en coupe d'un angle de cuve comportant une double barrière isolante et une double membrane d'étanchéité et dans lequel une pièce d'angle des figure 2 et 3 est prévue pour chaque membrane d'étanchéité ;
- La figure 7 est une vue en perspective écorchée de l'angle de cuve de la figure 6 dans lequel une pièce d'angle selon un second mode de réalisation est utilisé ;
- La figure 8 est une vue en perspective écorchée de l'angle de cuve de la figure 6 dans laquelle la barrière primaire a été omise au niveau de l'angle pour laisser voir la barrière secondaire ;
- La figure 9 est une vue en perspective schématique écorchée d'une variante de réalisation d'un angle de cuve de la figure 8 comportant une pluralité de cornières d'angle selon un autre mode de réalisation ;
- La figure 10 est une représentation schématique écorchée d'une cuve étanche et thermiquement isolante intégrée dans un navire méthanier et d'un terminal de chargement/déchargement de cette cuve,
- La figure 11 est une vue schématique en perspective éclatée et d'un élément d'angle préfabriqué utilisé dans un angle entre deux parois perpendiculaires d'une cuve selon un autre mode de réalisation dans laquelle une cornière est omise ;
- la figure 12 est une vue schématique partielle en perspective d'un assemblage de deux éléments d'angle préfabriqués de la figure 11 ;
- La figure 13 est une vue schématique partielle en perspective d'un élément d'angle préfabriqués de la figure 11 à l'état monté dans lequel une cornière inférieure est fixée sur les ailes de renfort ;
- La figure 14 est une vue schématique en perspective et en coupe d'un angle de cuve employant les éléments d'angle préfabriqués selon le mode de réalisation de la figure 11 sur lesquels une cornière est agencée le long de l'arête et des blocs isolants adjacents aux éléments d'angle périphérique, et dans laquelle la membrane primaire est omise ;
- la figure 15 est une vue partielle en perspective d'un angle entre une paroi de fond polygonale et des parois latérales d'une cuve cylindrique polygonale comportant des éléments d'angle préfabriqués selon le mode de réalisation de la figure 11 et montrant partiellement une membrane primaire.

### Description détaillée de modes de réalisation

Les figures sont décrites ci-après dans le cadre d'une structure porteuse constituée par les parois internes d'une double coque d'un navire méthanier. Une telle structure porteuse présente une structure prismatique. Plus précisément, des parois longitudinales s'étendent parallèlement à la direction longitudinale du navire et forment une section polygonale dans un plan perpendiculaire à la direction longitudinale du navire. Les parois longitudinales se rejoignent en des arêtes longitudinales, qui forment par exemple des angles de l'ordre de 135° dans une géométrie octogonale.

Les parois longitudinales de la structure porteuse sont interrompues dans la direction longitudinale du navire par des parois porteuses transversales qui sont perpendiculaires à la direction longitudinale du navire. Les parois longitudinales et les parois transversales se rejoignent au niveau d'arêtes avant et arrière.

En référence à la figure 1, chaque paroi de la structure porteuse (non représentée) porte une paroi de cuve. Chacune des parois de cuve est composée d'au moins une barrière thermiquement isolante 2 portant une membrane d'étanchéité 3.

Une barrière thermiquement isolante 2 est constituée d'une pluralité d'éléments calorifuges (non représentés). Chaque élément calorifuge comporte un bloc de mousse isolante sur lequel est fixé un panneau de bois en contreplaqué. Ces éléments calorifuges sont juxtaposés selon un maillage rectangulaire régulier sur toute la surface des parois de la structure porteuse afin de former une surface plane sur laquelle est ancrée la membrane d'étanchéité 3. Des organes d'ancrage (non représentés) maintiennent les éléments calorifuges en appui sur la structure porteuse. De tels organes d'ancrage sont notamment décrits dans la demande de brevet français publiée sous le numéro FR2691520. Les organes d'ancrages sont fixés à la structure porteuse par l'intermédiaire de goujons (non représentés) soudés à la structure porteuse. Les éléments calorifuges de la barrière thermiquement isolante 2 reposent sur les parois porteuses par l'intermédiaire de cordons de mastic formant des lignes parallèles rectilignes ou ondulées.

Une membrane d'étanchéité 3 est constituée d'une pluralité de plaques métalliques 5 juxtaposées les unes aux autres avec recouvrement. Ces plaques métalliques 5 sont soudées entre elles afin d'assurer l'étanchéité de la membrane d'étanchéité 3. Afin de permettre la déformation de la membrane d'étanchéité 3 en réponse aux différentes contraintes subies par la cuve, en particulier en réponse à la contraction thermique résultant du chargement de GNL à -163°C dans la cuve, les plaques métalliques 5 comportent une pluralité d'ondulations orientées vers l'intérieur de la cuve. Ces ondulations se déforment en réponse aux contraintes afin de conserver l'étanchéité de la membrane d'étanchéité 3.

Par convention, l'adjectif « supérieur » appliqué à un élément de la cuve désigne la partie de cet élément orientée vers l'intérieur de la cuve et l'adjectif « inférieur » désigne la partie de cet élément orientée vers l'extérieur de la cuve, quelle que soit l'orientation de la paroi de cuve par rapport au champ de gravité terrestre. De même, le terme « au-dessus » désigne une position située plus près de l'intérieur de la cuve et le terme « en dessous » une position située plus près de la structure porteuse 1, quelle que soit l'orientation de la paroi de cuve par rapport au champ de gravité terrestre.

La figure 1 représente une vue en coupe de détail d'un angle de cuve de stockage étanche et thermiquement isolante au niveau d'une arête longitudinale du navire comportant une pièce d'angle ancrée dans la barrière isolante de la cuve.

Une première paroi longitudinale de cuve 6 et une seconde paroi longitudinale de cuve 7 adjacentes forment conjointement une arête longitudinale 8 de la cuve. Pour assurer la continuité de la barrière isolante 2 au niveau de l'arête 8, un élément calorifuge d'angle 9,10 est disposé dans la barrière isolante 2 de chaque côté d'un plan bissecteur 11 formé par les deux parois de cuve 6 et 7. Une face d'extrémité 12 de l'élément calorifuge d'angle 9 de la première paroi de cuve 6 est jointive le long de l'arête 8 avec une face d'extrémité 13 de l'élément calorifuge d'angle 10 de la seconde paroi de cuve 7. Ainsi, les éléments d'angle 9, 10 sont adjacents de chaque côté du plan bissecteur 11. Les éléments d'angle 9, 10 comportent chacun un bloc de mousse isolante 14, 15. Ce bloc de mousse isolante 14, 15 est par exemple un bloc réalisé en mousse de polyuréthane à haute densité, par exemple de l'ordre de 130Kg/m³. Les éléments calorifuges d'angles 9, 10 comportent également un panneau en bois contreplaqué 16, 17. Ce panneau en bois contreplaqué 16, 17 est situé sur une face supérieure 18, 19 des blocs de mousse isolante respectivement 14, 15. Les éléments d'angle 9, 10 s'étendent parallèlement aux parois de la structure porteuse (non représentée). Les éléments d'angle 9, 10 sont indépendant des autres éléments calorifuges (non représentés) adjacents respectivement de la première paroi de cuve 6 et de la seconde paroi de cuve 7.

Chaque élément calorifuge d'angle 9, 10 comporte une découpe. Cette découpe est réalisée le long du bord longitudinal supérieur 20, 21 des éléments calorifuge d'angles 9,10 qui est adjacent au plan bissecteur 11. Ces découpes des éléments calorifuges d'angle 9, 10 délimitent une demi-gorge respectivement 22, 23. Chaque demi-gorge 22, 23 comporte un fond 24, 25 s'étendant dans un plan perpendiculaire au plan bissecteur 11. Chaque demi-gorge 22, 23 comporte une face interne latérale 26, 27 s'étendant dans un plan parallèle au plan bissecteur 11. La face interne latérale 26, 27 de chaque demi-gorge 22, 23 s'étend depuis le fond des demi-gorges 24, 25 jusqu'à une face supérieure 28, 29 des éléments calorifuges d'angle 9, 10. Les découpes formant les demi-gorges 22, 23 sont réalisées dans les blocs de mousse isolante 14, 15 et dans les panneaux de bois contreplaqués 16, 17. Ces deux demi-gorges 22, 23 sont symétriques par rapport au plan bissecteur 11 et forment conjointement une gorge 30. Un fond de la gorge 31 est formé conjointement par le fond 24 de la première demi-gorge 22 et le fond 25 de la seconde demi-gorge 23.

Afin d'assurer la continuité de la membrane d'étanchéité 3 au niveau de l'arête 8, une pièce d'angle 32 est logée dans la gorge 30. Une plaque métallique d'extrémité 5 de la première paroi de cuve 6 et une plaque métallique d'extrémité 5 de la seconde paroi de cuve 7 sont toutes les deux fixées de manière étanche à la pièce d'angle 32. Une telle fixation de manière étanche est par exemple réalisée par soudure des plaques métalliques d'extrémités 5 des parois de cuve 6,7 sur la pièce d'angle 32. La pièce d'angle 32 comporte une première pièce de blocage 33 et une seconde pièce de blocage 34. La pièce d'angle 32 comporte également une première aile de renfort 35 et une seconde aile de renfort 36. La pièce d'angle 32 comporte aussi une cornière d'angle 37.

La première pièce de blocage 33 est de forme complémentaire à la première demi-gorge 22. La première pièce de blocage 33 est réalisée sous la forme d'une poutre en bois s'étendant dans la première demi-gorge 22 le long de l'arête 8. La première pièce de blocage 33 comporte une face supérieure 38 s'étendant dans le plan de la face supérieure 28 de l'élément calorifuge d'angle 9 de la première paroi de cuve 6. La première pièce de blocage 33 comporte une face externe latérale 39 s'étendant le long de la face interne latérale 26 de la première demi-gorge 22. La première pièce de blocage 33 comporte une face interne latérale 40 opposée à la face externe latérale 39 et s'étendant parallèlement au plan bissecteur 11. La première pièce de blocage 33 comporte une face inférieure 41 s'étendant le long du fond 24 de la première demi-gorge 22. La face externe latérale 39 de la première pièce de blocage 33 est destinée à être fixée contre la face interne latérale 26 de la première demi-gorge 22, par exemple par collage. De même, la face inférieure de 41 de la première pièce de blocage 33 est destinée à être fixée contre le fond 24 de la première demi-gorge 22, par exemple par collage.

La seconde pièce de blocage 34 est de forme complémentaire à la seconde demi-gorge 23 et est symétrique à la première pièce de blocage 33 par rapport au plan bissecteur 11. Ainsi, la seconde pièce de blocage 34 comporte une face supérieure 42, une face externe latérale 43, une face interne latérale 44 et une face inférieure 45. De même, la face externe latérale 43 de la seconde pièce de blocage 34 est destinée à être fixée contre la face interne latérale 27 de la seconde demi-gorge 23, par exemple par collage. La face inférieure de 45 de la seconde pièce de blocage 34 est destinée à être fixée contre le fond 25 de la seconde demi-gorge 23, par exemple par collage.

La première aile de renfort 35 comporte une section de membrane 46 et une section d'ancrage 47. La première aile de renfort 35 est réalisée sous la forme d'une plaque métallique pliée s'étendant le long de l'arête 8.

La section de membrane 46 de la première aile de renfort 35 se développe dans le plan de la membrane d'étanchéité 3 de la première paroi de cuve 6. La section de membrane 46 de la première aile de renfort 35 recouvre la face supérieure 38 de la première pièce de blocage 33. Une extrémité 48 de la section de membrane 46 est jointive de la section d'ancrage 47 de la première aile de renfort 35. La première extrémité 48 de la section de membrane 46 est adjacente au plan bissecteur 11.

La section d'ancrage 47 de la première aile de renfort 35 comporte une section de jonction 49 et une patte 50. La section de jonction 49 se développe parallèlement au plan bissecteur 11 le long dudit plan bissecteur 11. Une première extrémité 51 de la section de jonction 49 est jointive de l'extrémité 48 de la section de membrane 46. Une seconde extrémité 52 de la section de jonction 49 opposée à sa première extrémité 51 est adjacente au fond 31 de la gorge 30. La seconde extrémité 52 est jointive de la patte 50.

La patte 50 de la section d'ancrage 47 de la première aile de renfort 35 est repliée contre la face inférieure 41 de la première pièce de blocage 31.Typiquement, la première aile de renfort 35 est de forme complémentaire à la première pièce de blocage 33. La première aile de renfort 35 épouse la face supérieure 38, la face interne latérale 40 et la face inférieure 41 de la première pièce de blocage 33. La première aile de renfort 35 est fixée à la première pièce de blocage 33 par tout moyen adapté, par exemple par vissage de la patte 50 de la première aile de renfort 35 sur la face inférieure 41 de la première pièce de blocage 33. Un tel vissage est par exemple réalisé à l'aide de vis à bois 53.

La seconde aile de renfort 36 est analogue à la première aile de renfort 35. Cette seconde aile de renfort comporte une section de membrane 54 et une section d'ancrage 55. La section d'ancrage 55 de la seconde aile de renfort 36 comporte une section de jonction 56 et une patte 57.

La seconde aile de renfort 36 est symétrique à la première aile de renfort 35 par rapport au plan bissecteur 11 et épouse la forme de la face supérieure 42, de la face interne latérale 44 et de la face inférieure 45 de la seconde pièce de blocage 23. La seconde aile de renfort 36 est fixée à la seconde pièce de blocage 34 par tout moyen adapté, par exemple par vissage de la patte 57 de la seconde aile de renfort 36 sur la face inférieure 45 de la seconde pièce de blocage 34.

La cornière d'angle 37 se présente sous la forme d'une plaque métallique pliée selon l'angle formé par la première paroi de cuve 6 et la seconde paroi de cuve 7, par exemple 135°. La cornière d'angle 37 se développe le long de l'arête 8. Une première section 58 de la cornière d'angle 37 se développe dans le plan de la membrane d'étanchéité 3 de la première paroi de cuve 6. Une seconde section 59 de la cornière d'angle 37 se développe dans le plan de la membrane d'étanchéité 3 de la seconde paroi de cuve 7.

Afin de conserver l'étanchéité de la membrane d'étanchéité 3, la plaque métallique 5 d'extrémité de la première paroi de cuve 6 est soudée de manière étanche sur la première section 58 de la cornière d'angle 37 et la plaque métallique 5 d'extrémité de la seconde paroi de cuve 7 est soudée de manière étanche sur la seconde section 59 de la cornière d'angle. Dans ce mode de réalisation, la fixation entre la cornière d'angle 37 et les ailes de renfort 35, 36 ne nécessite pas d'être étanche, l'étanchéité étant assurée par la cornière d'angle 37 et les plaques métalliques 5 d'extrémités.

Dans une variante de réalisation, la cornière d'angle 37 peut être fixée de manière étanche sur les ailes de renfort 35, 36. La membrane d'étanchéité 3 des parois de cuve 6, 7 peut alors être fixée de manière étanche sur les ailes de renfort 35, 36 directement. Une telle variante est par exemple visible sur la figure 8.

La première section 58 de la cornière d'angle 37 est fixée sur la section de membrane 46 de la première aile de renfort 35. La section de membrane 46 de la première aile de renfort 35 est située entre la face supérieure 38 de la première pièce de blocage 33 et une face inférieure 60 de la première section 58 de la cornière d'angle 37.

La seconde section 59 de la cornière d'angle 37 est fixée sur la section de membrane 54 de la seconde aile de renfort 36, la section de membrane 54 de la seconde aile de renfort 36 est située entre la face supérieure 42 de la seconde pièce de blocage 34 et une face inférieure 61 de la seconde section 59 de la cornière d'angle 37. La fixation de la cornière d'angle 37 sur les sections de membranes 46, 54 des ailes de renfort 35, 36 est réalisée par tout moyen adapté, par exemple par soudure.

Les ailes de renfort 35, 36 ainsi que la cornière d'angle 37 sont réalisées en tôle métallique à faible coefficient de dilatation, par exemple en alliage au nickel connu sous le nom INVAR ®. La fabrication de la cornière d'angle 37 est extrêmement simple puisqu'il suffit de plier une tôle métallique selon l'angle désiré, par exemple l'angle à 135° formé par la première paroi de cuve 6 et la seconde paroi de cuve 7. De même, les ailes de renfort 35, 36 sont très simples à fabriquer puisqu'elles ne nécessitent elles aussi qu'un simple pliage de tôle métallique aux angles souhaités. Un premier pliage de tôle permet la formation d'un angle à 90° entre la section de jonction 49, 56 et la patte 50, 57. Un second pliage permet la formation d'un angle correspondant à l'angle formé entre le plan bissecteur 11 et la face supérieure 28, 29 des éléments calorifuges d'angle 9, 10 entre la section de membrane 46, 54 et la section d'ancrage 47, 55.

De même, les pièces de blocages 33, 34 sont également simples à fabriquer puisqu'il ne s'agit que de poutres en bois dont la face supérieure 38, 42 est biseautée selon l'angle formé par le plan bissecteur 11 et la face supérieure 28, 29 des éléments calorifuges d'angle 9, 10.

Afin d'assurer l'absorption des contraintes de chargement de la cuve au niveau de l'arrête 8, en particulier les contraintes liées à la contraction thermique lors d'un chargement de GNL dans la cuve, la pièce d'ancrage 32 est ancrée dans la gorge 30. Pour cela, les faces externes latérales 39, 43 des pièces de blocages 33, 34 sont collées respectivement contre les faces internes latérales 26, 27 des demi-gorges 22, 23. De même, une face inférieure de la pièce d'angle 32 est fixée contre le fond 31 de la gorge 30. Enfin, les faces d'extrémité 12, 13 des blocs calorifuges d'angles 9, 10 peuvent être collées ensembles. Un tel collage entre les faces d'extrémité 12, 13 des blocs calorifuges d'angles 9, 10 peut être réalisé de manière continue ou discontinue.

Lors d'un chargement de GNL dans la cuve, la contraction de la membrane d'étanchéité 3 de la première paroi de cuve 6 et de la seconde paroi de cuve 7 exerce une traction sur la pièce d'angle 32. L'ancrage de la pièce d'angle 32 dans la gorge 30 permet l'absorption des contraintes par la pièce d'angle 32. Plus particulièrement, lors d'un chargement de GNL dans la cuve, une traction est exercée par la membrane d'étanchéité 3 sur la cornière d'angle 37 via la fixation des plaques métalliques 5 d'extrémité sur la cornière d'angle 37. La liaison entre la cornière d'angle 37 et les ailes de renforts 35, 36 transmet cette traction aux ailes de renforts 35, 36. Les ailes de renfort 35, 36 étant ancrées sur les pièces de blocage 33, 34, la traction est transmise aux pièces de blocage 33, 34. L'ancrage des pièces de blocage 33, 34 dans la gorge 30 permet d'absorber les contraintes de traction. La réalisation de la cornière d'angle 37 sous la forme d'une pièce de tôle mécanique continue et la fixation des plaques métalliques 5 d'extrémité sur la cornière d'angle 37 assure l'étanchéité de la membrane d'étanchéité 3 au niveau de l'arête 8.

La figure 2 est une vue en perspective schématique éclatée d'une pièce d'angle de la figure 1.

La première pièce de blocage 33 comporte un lamage 63 situé sur une partie centrale de la face inférieure 41 de la première pièce de blocage 33. Des extrémités de la face inférieure 41 situées de chaque côté du lamage 63 forment une surface inférieure d'extrémité 65 de la première pièce de blocage 33. Le lamage 63 est réalisé sur une épaisseur sensiblement égale à l'épaisseur de la patte 50 de la première aile de renfort 34. Une pluralité d'orifices de vissage sont situés de manière régulière dans un fond du lamage 63.

La première pièce de blocage 33 comporte, sur sa face externe latérale 39 aux droits des surfaces inférieures d'extrémité 65, des logements d'écrou 66 de formes complémentaires à des écrous 67. Un fond 68 de logement d'écrou 66 comporte un orifice traversant (non représenté). Cet orifice traversant débouche d'une part sur la face interne latérale 40 de la première pièce de blocage 33 et, d'autre part, sur le fond 68 dudit logement d'écrou 66. Cet orifice traversant présente un diamètre légèrement supérieur à la partie filetée 64 d'une vis de serrage 70.

La seconde pièce de blocage 34 présente sur sa face inférieure 45 un lamage 71 et des surfaces inférieures d'extrémité 72 analogues au lamage 63 et aux surfaces d'extrémités 65 décrites ci-dessus en regard de la première pièce de blocage 33. La seconde pièce de blocage 34 comporte sur sa face interne latérale 44, en vis-à-vis de chaque orifice traversant des logements d'écrous 66 de la première pièce de blocage 33, des orifices traversant 73. Un orifice traversant 73 de la seconde pièce de blocage 34 débouche d'une part sur la face interne latérale 44 de la seconde pièce de blocage 34 et, d'autre part, dans un logement de tête de vis de serrage. Cet orifice traversant 73 a un diamètre légèrement supérieur au diamètre de la partie filetée 64 de la vis de serrage70. Un logement de tête de vis (non représenté) est situé sur la face externe latérale 43 de la seconde pièce de blocage 34 aux droits de chaque surface inférieure d'extrémité 72 et est de forme complémentaire à une tête 75 de la vis de serrage 70.

Les ailes de renforts 35, 36 ne se développent qu'au niveau des lamages 63, 71 des pièces de blocages 33, 34. Typiquement, la longueur selon l'axe de l'arête 8 de l'aile de renfort 35, 36 est égale à la longueur des lamages 63, 71 selon ce même axe de l'arête 8. De même, la longueur selon l'axe de l'arête 8 de la cornière d'angle 37 est égale à la longueur des lamages 63, 71 selon ce même axe de l'arête 8. Ainsi, les sections d'ancrage 47, 55 et les sections de membranes 46, 54 de chaque aile de renfort 35, 36 se développent uniquement entre deux plans perpendiculaires à l'axe de l'arête 8 et jointifs à la fois des lamages 63, 71 et des surfaces inférieures d'extrémité 65, 72. La cornière d'angle 37 se développe également uniquement entre ces deux plans perpendiculaires à l'axe de l'arête 8 et jointifs à la fois des lamages 63, 71 et des surfaces inférieures d'extrémité 65, 72.

La figure 3 représente une vue en perspective schématique d'une pièce d'angle de la figure 1 montée.

Lorsque la pièce d'angle 32 est montée, les pattes 50, 57 des ailes de renfort 35, 36 sont logées dans les lamages 63, 71 des faces inférieures 41, 45 des pièces de blocage 33, 34. Une face inférieure 76, 77 des pattes 50, 57 affleure au niveau des surfaces inférieures d'extrémité 65, 72. Les pattes 50, 57 des ailes de renfort 35, 36 sont vissées sur les pièces de blocages 33, 34 par une pluralité de vis 78 vissées dans les pièces de blocage 33, 34 au niveau des lamages 63, 71.

La première pièce de blocage 33 est liée à la seconde pièce de blocage 34 par les vis de serrage 70. La tête 75 des vis de serrage 70 est en appui contre le fond des logements de tête de vis de la seconde pièce de blocage 34. Les écrous 67 sont montés sur la partie filetée 64 de la vis 70 et sont en appui contre le fond 68 des logements d'écrous 66 de la première pièce de blocage 33.

Au niveau de l'arête longitudinale 8, des pièces d'angle 32 montées s'étendent dans la gorge 30 sensiblement tout le long de l'arête longitudinale 8. A cet effet, une pluralité de pièces d'angle 32 sont ancrées les unes à la suite des autres dans la gorge 30. La pièce d'angle 32 est ancrée par collage dans la gorge 30 aussi bien au niveau des surfaces inférieures d'extrémité 65, 72 des pièces de blocage 33, 34 que des faces inférieures 76, 77 des pattes 50, 57 des ailes de renfort 35, 36.

Une bande de soudure réalisée en tôle métallique, par exemple en INVAR ®, est fixée de manière étanche aux extrémités de deux pièces d'angle 32 consécutives. Une telle bande de soudure recouvre également la face supérieure des extrémités de deux pièces de blocage 33, 34 consécutives non recouverte par les ailes de renfort 35, 36. Cette bande de soudure assure l'étanchéité de la membrane d'étanchéité 3 entre deux pièces d'angle 32 consécutives le long d'une arête 8.

La figure 4 représente une vue en perspective schématique d'un mode de réalisation de la pièce d'angle 32 à l'état monté.

Dans ce mode de réalisation, les pièces de blocage et les ailes de renforts présentent les mêmes caractéristiques que les pièces de blocage et les ailes de renfort de la figure 2 et présentent les même références. Les pièces de blocages 33, 34 sont liées entre elles par les vis de serrage 70 et les écrous 66 tels que décrits en regard des figures 2 et 3.

Dans ce mode de réalisation, la cornière d'angle 37 a une forme analogue à celle des pièces d'angles des figures 2 et 3 mais présente des dimensions différentes selon l'axe de l'arête 8. Ainsi, dans le mode de réalisation représenté en figure 4, une première extrémité longitudinale 98 de la cornière d'angle 37 se développe vers l'extérieur de la pièce d'angle 32 au-delà des pièces de blocage 33, 34 selon l'axe de l'arête 8. Une seconde extrémité longitudinale 99 de cornière d'angle 37, opposée à la première extrémité longitudinale 98, se développe, en projection dans un plan parallèle à l'axe de l'arête 8, entre les sections de membranes 46, 54 des ailes de renfort 35, 36 et une face longitudinale extrême 100 de la pièce d'angle 32.

Au niveau de l'arête longitudinale 8, les pièces d'angle 32 sont montées dans la gorge 30 juxtaposées les unes aux autres le long de l'arête longitudinale 8. Une première pièce d'angle est montée dans la gorge 30 de manière à ce que la première extrémité longitudinale 98 de sa cornière d'angle 37 recouvre la seconde extrémité longitudinale 98 d'une seconde pièce d'angle adjacente. La première extrémité longitudinale 98 de la cornière d'angle 37 de la première pièce d'angle est alors fixée de manière étanche sur la seconde extrémité longitudinale 98 de la cornière d'angle 37 de la seconde pièce d'angle.

Une telle soudure étanche permet de garantir l'étanchéité de la membrane d'étanchéité. De plus, des pièces d'angles 32 selon ce mode de réalisation ne nécessitent pas l'installation d'une bande de soudure comme c'est le cas pour des pièces d'angles des figures 2 et 3. Une unique soudure étanche est nécessaire et suffisante pour garantir l'étanchéité entre deux pièces d'angles consécutives dans la gorge.

La figure 5 représente une vue en coupe d'un angle de cuve tel qu'en figure 1 au niveau d'un élément mécanique liant la première pièce de blocage et la deuxième pièce de blocage dans laquelle la liaison entre la première pièce de blocage 33 et la seconde pièce de blocage 34 est réalisée de manière élastique. Une telle liaison peut être réalisée par tout moyen adapté, par exemple en insérant des rondelles Belleville 80 entre l'écrou 67 et le fond 68 du logement d'écrou 66. Ces rondelles Belleville 80 permettent une souplesse dans la liaison mécanique entre les pièces de blocage 33 et 34. Dans cette variante, les éléments calorifuges d'angles 9, 10 des parois de cuves 6, 7 ne sont pas collés ensemble.

Ainsi, en présence d'une contrainte, par exemple due à la contraction thermique de la membrane d'étanchéité 3, la souplesse offerte d'une part par l'absence de liaison entre les éléments calorifuges d'angle 9, 10 et, d'autre part, par l'élasticité de la liaison entre les pièces de blocage 33, 34 permet une absorption, au moins partielle, de la contrainte par l'élasticité de la liaison entre les pièces de blocage 33, 34.

Les figures 6 à 9 représentent un angle de cuve comportant une double barrière isolante et une double membrane d'étanchéité dans lequel sont prévues une pièce d'angle des figure 2 et 3 pour chaque membrane d'étanchéité.

De manière générale, les mêmes éléments décrits ci-dessus pour une cuve comportant une unique barrière isolante 2 et une unique membrane d'étanchéité 3 sont désignés dans le cadre d'une cuve à double barrière isolante et double membrane d'étanchéité sous les mêmes numéros de référence auxquels il est ajouté un « A » lorsqu'il s'agit de la barrière isolante secondaire ou de la membrane d'étanchéité secondaire et auxquels il est ajouté un « B » lorsqu'il s'agit de la barrière isolante primaire ou de la membrane d'étanchéité primaire.

Ainsi, la cuve à double membrane comporte, depuis la structure porteuse jusqu'à l'intérieur de la cuve, une barrière isolante secondaire 2A, une membrane d'étanchéité secondaire 3A, une barrière isolante primaire 2B et une membrane d'étanchéité primaire 3B.

Au niveau de l'arête 8, la membrane d'étanchéité secondaire 3A forme une arête secondaire 8A et la membrane d'étanchéité primaire 3B forme une arête primaire 8B. La barrière isolante secondaire 2A comporte des éléments calorifuges d'angle 9A, 10A tels que décrits ci-dessus et la barrière isolante primaire 2B comporte des éléments calorifuges d'angle 9B, 10B tels que décrits ci-dessus. Une pièce d'angle secondaire 32A telle que décrite ci-dessus est ancrée dans une gorge secondaire 30A formée par les éléments calorifuges d'angle secondaires 9A, 10A de la barrière isolante secondaire 2A. Une pièce d'angle primaire 32B est ancrée dans une gorge primaire 30B formée par les éléments calorifuges d'angle primaires 9B, 10B de la barrière isolante primaire 2B. Des plaques métalliques secondaire 5A d'extrémité de la première paroi de cuve 6 sont ancrées de manière étanche sur la pièce d'angle secondaire 32A. Les plaques métalliques secondaire 5A de la seconde paroi de cuve 7 sont ancrées de manière étanche sur la pièce d'angle secondaire 32A. Les plaques métalliques primaire 5B de la première paroi de cuve 6 sont ancrées de manière étanche sur la pièce d'angle primaire 32B. Les plaques métalliques primaire 5B de la seconde paroi de cuve 7 sont ancrées de manière étanche sur la pièce d'angle primaire 32B.

Des faces d'extrémité 12A, 13A des éléments calorifuges d'angle 9A, 10A de la barrière isolante secondaire 2A situés dans le plan bissecteur 11 sont collées ensembles. Des faces d'extrémité 12B, 13B des éléments calorifuges d'angle 9B, 10B de la barrière isolante primaire 2B situés dans le plan bissecteur 11 sont collées ensembles.

La figure 7 représente une vue en écorché de l'angle de cuve de la figure 6 dans laquelle la pièce d'angle est modifiée : des raidisseurs 81 sont installés entre la patte 57B et la section de jonction 56B de la section d'ancrage 55B de la seconde aile de renfort primaire 36B.

Des raidisseurs 81 B sont situés à espacement régulier tout au long de la seconde extrémité 62B de la section de jonction 56B de la seconde aile de renfort primaire 36B. Ces raidisseurs 81 B sont par exemple de simples morceaux de tôles métalliques plats triangulaires se développant dans des plans perpendiculaires à la direction de l'arête 8. La seconde pièce de blocages secondaire 34B comporte avantageusement des rainures (non représentées) de formes complémentaires des raidisseurs 81 B. Les raidisseurs 81 B sont logés dans ces rainures.

En présence d'une contrainte sur la membrane d'étanchéité 3, par exemple due à une contraction thermique en réponse au chargement de GNL dans la cuve 1, une force exercée sur la pièce d'angle 32 est retransmise aux vis d'ancrage 78 entre la patte 57B de la seconde aile de renfort primaire 36B et la face inférieure 45B de la seconde pièce de blocage primaire 34B sous la forme d'une force de cisaillement. Typiquement, la patte 57B est tirée vers la section de jonction 56B de la seconde aile de renfort primaire 36B et, à la manière d'une feuille de papier épousant les contours d'un angle droit saillant, la pliure entre la section de jonction 56B et la patte 57B tend à se déplacer le long de la section d'ancrage 55B et faire diminuer la largeur de la patte 57B selon un axe perpendiculaire au plan bissecteur 11.

Ce déplacement de la pliure est empêché par les vis d'ancrage 78 qui maintiennent en position la patte 57B sur la seconde pièce de blocage 34. Cependant, les vis d'ancrage 78 subissent ainsi une force de cisaillement préjudiciable. Les raidisseurs 81 B rigidifient la pliure entre la section de jonction 56B et la patte 57B, empêchant ainsi le déplacement de la pliure le long de la section d'ancrage 55B. La pliure rigidifiée conserve ainsi sa position et sa forme dans la section d'ancrage 55B. Ainsi, la contrainte exercée sur la pièce d'angle 32 ne se traduit plus par une force de cisaillement sur les vis d'ancrage 78 mais par une force de traction cherchant à arracher les vis d'ancrages 78 de la seconde pièce de blocage 34.En présence de tels raidisseurs 81B, la fixation par vissage entre la patte 57B et la seconde pièce de blocage secondaire 34B peut même être supprimée, la conservation des caractéristiques de la pliure entre la section de jonction 56B et la patte57B associée à la complémentarité de la section d'ancrage 55B avec la seconde pièce de blocage 34 permet de maintenir la seconde aile de renfort 36 contre la seconde pièce de blocage 34 même en présence de contraintes. De tels raidisseurs 81 B peuvent également être installés sur chaque aile de renfort 35, 36 de chaque membrane d'étanchéité 3A, 3B.

Dans cette variante, une plaque métallique intermédiaire secondaire est fixée de manière étanche sur la cornière d'angle secondaire 37A, les plaques métalliques d'extrémités (non représentées) des parois de cuves 6, 7 étant fixées de manière étanche sur cette plaque métallique intermédiaire secondaire.

La figure 8 représente une vue en écorché de l'angle de cuve étanche et thermiquement isolante comportant la double membrane d'étanchéité et la double barrière isolante. Au niveau de l'arête, la barrière isolante primaire et la membrane étanche primaire sont omises pour montrer la pièce d'angle prévue au niveau de la membrane d'étanchéité secondaire.

Dans ce mode de réalisation, la membrane d'étanchéité secondaire 3A comporte une pluralité de plaques métalliques d'étanchéité ondulées secondaires 5A juxtaposées. Ces plaques métalliques ondulées secondaires 5A sont fixées de manière étanches les unes aux autres.

La barrière isolante secondaire 2A comporte une pluralité d'éléments calorifuges secondaire 4A. Une face supérieure des éléments calorifuges secondaires 4A comporte des lames d'ancrages métalliques 82A sur lesquelles sont ancrées les plaques métalliques ondulées 5A de la membrane d'étanchéité secondaire 3A. Une coque de protection 83 recouvre les ondulations des plaques métalliques d'étanchéité secondaire 5A.

Des éléments calorifuges primaires 4B reposent sur la coque de protection 83. Une face supérieure des éléments calorifuges primaires 4B comporte des lames d'ancrage 82B sur lesquelles sont ancrées les plaques d'étanchéité ondulées primaires 5B. Ces plaques d'étanchéité ondulées primaires 5B sont destinées à être au contact de GNL stocké dans la cuve 1.

Tel que décrit ci-dessus en regard de la figure 7, une pluralité d'éléments calorifuges d'angles secondaire 9A, 10A sont situés le long de l'arête secondaire 8A. Les éléments calorifuges d'angle secondaire 9A, 10A forment la gorge secondaire 30A s'étendant le long de l'arête secondaire 8A. Chaque élément calorifuge d'angle secondaire 9A, 10A comporte un lamage sur sa face supérieure 28A, 29A. Une pluralité de lames métalliques 84 sont logées dans les lamages des faces supérieures 28A, 29A des éléments calorifuges d'angles secondaire 9A, 10A.

Une pluralité de pièces d'angles secondaire 32A sont ancrées les unes à la suite des autres dans la gorge secondaire 30A. Les sections de membranes 46A, 54A des ailes de renforts secondaires 35A, 36A de chaque pièce d'ancrage 32A sont fixées sur les lames métalliques 84 des éléments calorifuges d'angle 9A, 10A. Cette fixation est réalisée par tout moyen adapté, par exemple par soudure.

Les sections de membrane 46A, 54A des ailes de renfort secondaires 35A, 36A comportent une seconde extrémité 85 opposée à la première extrémité 48A des sections de membranes 46A, 54A des ailes de renfort 35A, 36A. Les plaques métalliques secondaire 5A d'extrémité de la première paroi de cuve 6 sont ancrées de manière étanche sur la seconde extrémité 85 de la première aile de renfort secondaire 35A opposée à la première extrémité 48A de la section de membrane 46A. La première section 58A de cornière d'angle secondaire 37A est soudée de manière étanche sur la section de membrane 46A de la première aile de renfort secondaire 35A.

De même, les plaques métalliques secondaire 5A d'extrémité de la seconde paroi de cuve 7 sont ancrées de manière étanche sur l'extrémité 85 de la section de membrane 54 de la seconde aile de renfort secondaire 36B. La seconde section 59A de la cornière d'angle secondaire 37A est fixée de manière étanche sur la section de membrane 54A de la seconde aile de renfort secondaire 36B.

Une bande de soudure secondaire est fixée de manière étanche sur les extrémités de deux pièces d'ancrage secondaires 32A consécutives selon la direction de l'arête secondaire 8A de manière à assurer l'étanchéité de la membrane d'étanchéité secondaire 3A au niveau de l'arête secondaire 8A.

Les éléments calorifuges d'angle primaire 9B, 10B et les pièces d'angles primaires (non représentées sur la figure 8) présentent une configuration analogue aux éléments calorifuges d'angle secondaire 9A, 10A et aux pièces d'angle secondaire 32A.

Les membranes d'étanchéité peuvent être réalisées de différentes manières sur les parois planes. Dans une variante représentée sur les figures 11 à 15, la membrane d'étanchéité primaire comporte une pluralité de plaques ondulées comme sur la figure 8 et la membrane d'étanchéité secondaire est constituée d'une couche étanche plane réalisée par exemple par une feuille de matériau composite étanche collée sur la barrière isolante secondaire comme décrit dans FR2691520.

La figure 9 est une vue en perspective schématique écorchée de d'une variante de réalisation d'un angle de cuve de la figure 8 comportant une pluralité de cornières d'angle selon un autre mode de réalisation.

Dans ce mode de réalisation, la membrane d'étanchéité secondaire 3A comporte une pluralité de plaques métalliques d'étanchéité ondulées secondaires 5A juxtaposées. Ces plaques métalliques ondulées secondaires 5A sont fixées de manière étanches les unes aux autres. De même, une pluralité de plaques d'étanchéité ondulées primaires 5B destinées à être au contact de GNL stocké dans la cuve 1 sont fixées de manière étanche les unes aux autres pour former la membrane d'étanchéité primaire 3A.

Une pluralité d'éléments calorifuges d'angles primaire 9B, 10B sont situés le long de l'arête primaire 8B. Ces éléments calorifuges d'angle primaires 9B, 10B reposent sur une coque de protection secondaire recouvrant les pièces d'angles secondaires 32A.

Une pluralité de pièces d'angles primaires 32B sont ancrées les unes à la suite des autres dans la gorge primaire (non représentée). Les cornières d'angle primaires recouvrent les sections de membranes 46B, 54B des ailes de renforts primaires 35B, 36B de chaque pièce d'ancrage primaire 32B.

Les plaques métalliques primaire 5B d'extrémité de la première paroi de cuve 6 sont ancrées de manière étanche sur la première section 58B de la cornière d'angle primaire 37B et la plaque métallique primaire 5B d'extrémité de la seconde paroi de cuve 7 est soudée de manière étanche sur la seconde section 59B de la cornière d'angle primaire 59B.

Dans ce mode de réalisation, les pièces d'angles primaires 32B consécutives le long de l'arête primaire 8B se chevauchent comme décrit en regard de la figure 4. Une soudure étanche est réalisée sur les extrémités de deux pièces d'angle primaires 32B consécutives selon la direction de l'arête primaire 8B de manière à assurer l'étanchéité de la membrane d'étanchéité primaire 3B au niveau de l'arête primaire 8B. Ce chevauchement et cette soudure étanche entre deux pièces d'angles consécutives permet d'éviter l'utilisation de bande de soudures et limite donc à la fois le nombre de pièces à installer et le nombre de soudures à réaliser.

Dans ce mode de réalisation, chaque cornière d'angle 37A, 37B comporte une onde 101A, 101B emboutie. Ces ondes 101A, 101B sont par exemple située de manière centrale sur chaque cornière d'angle 37A, 37B, à mi-chemin entre les deux extrémités opposées selon l'axe de l'arête 8 desdites cornières d'angle 37A, 37B. Ces ondes 101A, 101B se développent depuis l'extrémité de la première section 58A, 58B des cornières d'angle 37A, 37B sur lesquelles sont fixées les plaques métalliques d'extrémité 5A, 5B de la première paroi de cuve 6 jusqu'à l'extrémité de la seconde section 59A, 59B desdites cornières d'angle sur laquelle sont fixées les plaques métalliques d'extrémité 5A, 5B de la seconde paroi de cuve 7. Ces ondes 101A, 101B se développent avantageusement dans chaque section 58A, 58B, 59A, 59B des cornières d'angle 37A, 37B perpendiculairement à l'axe de l'arête 8. Les ondes 101A, 101B se développent vers l'intérieur de la cuve.

La coque de protection secondaire sur laquelle reposent les éléments calorifuges primaires recouvre avantageusement les ondes 101A des cornières d'angle secondaire 37A.

De telles pièces d'angle, en plus de permettre l'ancrage des membranes sur les éléments calorifuges d'angle offrent une souplesse de manière continue le long de l'arête 8 en permettant une absorption des contraintes par déformation des ondes 101A, 101B. Lorsque la cornière est réalisée en INVAR®, la hauteur de ces ondes est réduite par rapport à la hauteur des ondes 101A, 101B situées sur les plaques métallique ondulées, la faible contraction de l'INVAR® ne permettant qu'une déformation limité des pièces d'angle 32.

Dans un autre mode de réalisation, la membrane secondaire et/ou la membrane primaire sont constituée d'une pluralité de virures à bords relevés soudées de manière étanche les unes aux autres par l'intermédiaire de supports de soudure, comme décrit dans FR2709725. D'autres membranes métalliques peuvent encore être utilisées.

Les figures 11 à 15 représentent un mode de réalisation dans lequel les parois planes de la cuve sont formées à partir de blocs parallélépipédiques préfabriqués similaires à ceux qui sont décrits dans le document FR2691520. Les éléments analogues ou identiques à ceux des figures 1 à 9 portent le même chiffre de référence augmenté de 200.

Dans ce mode de .réalisation, la cuve comporte une double membrane. La barrière isolante secondaire, la membrane étanche secondaire et la barrière isolante primaire de la cuve sont essentiellement formées par assemblage d'une pluralité de blocs préfabriqués juxtaposés sur la structure porteuse. Des blocs préfabriqués plans 102 (voir figure 14) sont juxtaposés pour former les parois planes de la cuve et des blocs préfabriqués d'angle 103 sont disposés au niveau des angles de la cuve.

Chaque bloc préfabriqué plan 102 comporte, depuis la structure porteuse 1 en direction de l'intérieur de la cuve :
- un panneau de fond 104 de forme rectangulaire, par exemple en bois contreplaqué,
- un bloc de mousse isolante secondaire 105A de forme parallélépipédique rectangle,
- une couche de film étanche 106 recouvrant le bloc de mousse isolante secondaire 105A,
- un bloc de mousse isolante primaire 105B parallélépipédique rectangle de dimensions inférieures et disposé co-axialement au bloc de mousse isolante secondaire 105A de sorte que le bloc de mousse isolante primaire 105B ne recouvre que partiellement le film étanche 106 et laisse visible une bande de film étanche 106 en périphérie du bloc préfabriqué plan 102, et
- un panneau de couvercle 107, par exemple en contreplaqué recouvrant le bloc de mousse isolante primaire 105B.

La couche de film étanche 106 dans les blocs préfabriqués plans est par exemple formée par un matériau composite multicouche comportant une feuille fine de métal prise en sandwich entre deux tissus de fibre de verre qui sont collées. Un tel film étanche est connu sous le nom de TRIPLEX®.

En référence à la figure 11, un bloc préfabriqué d'angle 103, destiné à être installé au niveau d'un angle de la cuve formé par la première paroi 6 et la seconde paroi 7 de cuve comporte :
- un premier panneau de fond 108 qui se développe parallèlement à la première paroi de cuve
- un second panneau de fond 108 qui se développe parallèlement à la seconde paroi de cuve
- un premier bloc de mousse isolante secondaire 109 qui se développe parallèlement à la première paroi de cuve,
- un second bloc de mousse isolante secondaire 109 qui se développe parallèlement à la seconde paroi de cuve,
- un premier film étanche 110 respectif recouvrant chacun des blocs de mousse isolante secondaire 109,
- un second film étanche 111 collé sur les premiers films 110 au niveau de la jonction entre les deux blocs de mousse 109 pour assurer l'étanchéité secondaire au niveau de l'arête et dépassant de part et d'autre de l'arête,
- les pièces de blocages 233, 234 collées sur le second film étanche 111, et
- les ailes de renfort 235, 236

Dans ce mode de réalisation les pièces de blocage 233, 234 sont plus larges, selon une direction perpendiculaire à l'arête 8 et parallèle à la paroi de cuve qu'elles ne sont épaisses, selon une direction perpendiculaire à la paroi de cuve.

La face supérieure des pièces de blocage 233, 234 comporte un lamage 112. Ce lamage 112 est destiné à recevoir la section de membrane 246, 254 des ailes de renfort 235, 236. Les sections de membrane 246, 254 des ailes de renfort 235, 236 sont moins larges que les pièces de blocage 233, 234 de sorte que les sections de membrane 246, 254 reposent intégralement sur les pièces de blocage 233, 234.

Dans ce mode de réalisation, une première vis 270 est disposée à l'extrémité des pièces de blocage 233 et 234 au-delà des ailes de renfort 235 et 236 de manière analogue à la figure 2. Le logement d'écrou tel que décrit en regard de la figure 2 est situé sur la face inférieure 241 de la première pièce de blocage 233. De même, le logement. de tête de vis (non représenté sur la figure 11) est situé sur la face inférieure 245 de la seconde pièce de blocage 234.

Pour une deuxième vis 114, le logement d'écrou 266 et le logement de tête de vis 115 débouchent sur les faces inférieures 241, 245 des pièces de blocage 233, 234 au droit des ailes de renfort 235 et 236. De ce fait, les sections de jonction 249, 256 des ailes de renfort 235, 236 comportent des orifices 116 permettant le passage de la vis 114.

Le premier film étanche 110 est de même nature que le film étanche 106 utilisé dans les blocs préfabriqués plans 102. Le second film étanche 111 ne recouvre que partiellement le bloc de mousse isolante secondaire 109. Le premier film étanche 110 est ainsi visible sur toute une surface périphérique du bloc préfabriqué d'angle 103. Les pièces de blocage 233, 234 ne recouvrent que partiellement le second film étanche 111 de sorte qu'une bande périphérique du second film étanche 111 est visible tout autour des pièces de blocage 233, 234. Les pièces de blocage 233, 234 sont collées directement sur le second film étanche 111.

La figure 12 est une vue en perspective schématique partielle d'un assemblage de deux blocs préfabriqués d'angle de la figure 11.

Sur la figure 12, tout comme sur la figure 11, la membrane d'étanchéité primaire n'est pas représentée. La juxtaposition de deux blocs préfabriqués d'angle 103 forme un espace 117 de jointure. L'illustration sur la figure 12 de cet espace de jointure 117 est amplifiée pour une meilleure compréhension de l'assemblage uniquement. Dans la pratique, l'espace 117 est réduit au minimum possible et est comblé par un isolant lors du montage de la cuve, par exemple de la laine de verre.

Une bande de film étanche souple 118 recouvre l'espace 117 afin d'assurer l'étanchéité de la membrane d'étanchéité secondaire au droit de cet espace 117. La bande de film étanche 118 est collée sur les deux blocs préfabriqués d'angle 103 juxtaposés de part et d'autre de l'espace 117 et s'étend jusqu'au second film étanche 111 de chaque bloc préfabriqué d'angle 103.

Afin d'assurer la continuité de la barrière isolante primaire, un bloc isolant de jonction 119 recouvre la bande de film étanche 118. Chaque bloc isolant de jonction 119 présente une forme générale en L avec une première couche de mousse isolante primaire recouverte par un premier panneau de couvercle et une seconde couche de mousse isolante primaire recouverte par un second panneau de couvercle. La première couche de mousse isolante primaire et le premier panneau de couvercle du bloc isolant de jonction 119 se développent chacun parallèlement à la première paroi de cuve. La seconde couche de mousse isolante primaire et le second panneau de couvercle du bloc isolant de jonction 119 se développent chacun parallèlement à la seconde paroi de cuve. Une face supérieure de chaque panneau de couvercle du bloc isolant de jonction 119 présente des plaques de fixations 120.

Le bloc isolant de jonction 119 se développe le long de l'arête 208 de manière jointive avec les pièces de blocage 233, 234 des deux blocs préfabriqués d'angle 103 juxtaposés. Le premier panneau de couvercle du bloc isolant de jonction 119 affleure au niveau de la surface supérieure de la première pièce de blocage 233. Le second panneau de couvercle du bloc isolant de jonction 119 affleure au niveau de la surface supérieure de la seconde pièce de blocage 234. Par ailleurs, comme illustré également sur la figure 14, des faces latérales externes des blocs isolants de jonction 119 affleurent au niveau des faces latérales externes 239, 243 des pièces de blocages 233, 234.

Les blocs préfabriqués d'angle 103 illustrés sur la figure 12 peuvent être installés dans une cuve terrestre en forme de cylindre polygonal. Une telle cuve terrestre comporte une pluralité de parois verticales agencées de manière à former un cylindre polygonal. Ainsi, les deux blocs préfabriqués d'angle 103 de la figure 12 présentent un léger angle au niveau de l'espace 117 qui correspond à l'angle entre deux côtés successifs du polygone. La forme générale d'une telle cuve est par exemple décrite dans le document FR2951521.

La figure 13 représente une vue partielle agrandie de la zone XIII de la figure 12 qui rend visible une tôle d'angle inférieure 121 fixée sur les ailes de renfort 235 et 236. Dans ce mode de réalisation, la cornière sera finalement réalisée en deux parties comme il sera décrit en référence à la figure 14. La tôle d'angle inférieure 121 est soudée conjointement sur les sections de membranes 246, 254 des ailes de renfort 235, 236. Une tôle d'angle supérieure 122 (voir figures 14 et 15), par exemple en INVAR® sera ensuite soudée conjointement sur la tôle d'angle inférieure 121 et sur les plaques de fixation 120. Comme visible sur la figure 14, lors du montage d'une cuve, les blocs préfabriqués plans 102 sont juxtaposés afin de former les parois planes de la cuve et les blocs préfabriqués d'angle 103 sont disposés le long de l'arête 208 à la jonction de deux parois planes. En plus des bandes de film étanche 118 et des blocs isolants de jonction 119 décrits en regard de la figure 12, des bandes de film étanche secondaire 123 et des pavés isolants primaires 124 sont installés entre tous les blocs préfabriqués adjacents, de manière similaire à la manière décrite dans le document FR2691520. Les bandes de film étanche secondaire 123 sont collées de manière étanche sur les films étanches 106, 110 des blocs préfabriqués adjacents. Les pavés isolants primaires 124, recouvrent la bordure des blocs préfabriqués adjacents 102 et 103. Les pavés isolants primaires 124 recouvrant conjointement un blocs préfabriqué plan 102 et un bloc préfabriqué d'angle 103 sont jointifs d'une part du bloc de mousse primaire 105B du bloc préfabriqué plan 102 et, d'autre part, de la pièce de blocage 233 ou 234 se développant dans le même plan que ledit bloc de mousse primaire 105B.

La barrière isolante primaire comporte donc une couche de mousse isolante formée par les blocs de mousse isolante primaire des blocs préfabriqués plans 102, les pavés isolants primaires 124 et les blocs isolant de jonction 119. Comme visible sur la figure 14, cette couche de mousse isolante présente au niveau des blocs préfabriqués d'angle 103 une gorge 230 dans laquelle sont logées la pièce d'angle 232 formée par les pièces de blocage 233, 234 et les ailes de renfort 235, 236. Ainsi, dans le mode de réalisation des figures 11 à 15, la gorge 230 s'étend sur toute l'épaisseur de la barrière isolante primaire. Ainsi, le fond 231 de la gorge 230 est formé dans ce mode de réalisation par les films étanches 110 et 111 du bloc préfabriqué d'angle 103. Les faces internes latérales de chaque demi-gorge sont formées par les côtés des pavés isolants primaires 124 recouvrant conjointement le bloc préfabriqué d'angle 103 et le bloc préfabriqué plan 102.

De manière similaire à la figure 12, les espaces 117 formés entre deux blocs préfabriqués accolés qui sont illustrés sur la figure 14 et 15 sont amplifiés pour une meilleure lecture des figures.

La figure 14 représente en outre une tôle d'angle supérieure 122 agencée le long de l'arête 208 sur les tôles d'angle inférieures 121. Par ailleurs, la membrane primaire est omise sur la figure 14.

Les tôles d'angle supérieures 122 illustrées sur la figure 14 comportent sur le bord de leur première et seconde sections 258, 259 destiné à être recouvert par les membranes d'étanchéité des parois de cuve, des orifices de fixation 125 destinés à recevoir des vis à bois (non représentées) vissées dans les panneaux de couvercle en contreplaqué des pavés isolants 124. Ces orifices de fixation 125 sont de préférence oblongs selon une direction perpendiculaire à l'arête 208 pour préserver un petit jeu de coulissement de la tôle d'angle supérieure 122 par rapport au pavé isolant 124.

Les tôles d'angle supérieures 122 présentent également des orifices de fixation 126 oblong situés au droit de la tôle d'angle inférieure 121. Les tôles d'angle supérieures 122 sont soudées au niveau de la bordure des orifices de fixation oblong 126 sur les tôles d'angle inférieures 121 afin d'une part d'assurer l'étanchéité de la membrane d'étanchéité primaire et, d'autre part, l'ancrage des tôles d'angle supérieures 122 sur les tôles d'angle inférieures 121. De la même manière, les tôles d'angle supérieures 122 présentent des orifices circulaires 127 destinés à permettre l'ancrage des tôles d'angle supérieures 122 sur les plaques de fixation 120 des blocs isolant de jonctions 119.

Dans le cadre d'une cuve terrestre cylindrique, les tôles d'angle supérieures 122 présentent au droit des blocs isolant de jonction 119 disposés entre deux blocs préfabriqués d'angle 103 une rainure 128, représentée en pointillés sur la figure 14, sur les parois de cuve verticale, Cette rainure 128 assure la flexibilité suffisante à la tôle d'angle supérieure 122 pour se développer conjointement sur les deux blocs préfabriqués d'angle 103 juxtaposés malgré la présence d'un angle entre lesdits deux blocs préfabriqués d'angle 103. Une bande étanche 129 assure l'étanchéité de la membrane d'étanchéité primaire au niveau de cette rainure 128.

Dans une variante de réalisation représentée en figure 15, les tôles d'angle supérieures peuvent comporter une ondulation 130 se développant vers l'intérieur de la cuve afin d'absorber les contraintes au niveau des angles de la cuve.

Dans une variante de réalisation non représentée, la tôle d'angle inférieure est omise et la tôle d'angle supérieure 122 est directement soudée sur les ailes de renfort 235, 236.

La technique décrite ci-dessus pour réaliser une cuve étanche et thermiquement isolante peut être utilisée dans différents types de réservoirs, par exemple pour constituer une cuve étanche et thermiquement isolante d'un réservoir de GNL dans une installation terrestre ou dans un ouvrage flottant comme un navire méthanier ou encore pour constituer une cuve étanche et thermiquement isolante de plus petit volume pour servir de réservoir d'alimentation d'une machine de propulsion. Un tel réservoir présente un volume compris entre 5000 et 30 000 m³.

En référence à la figure 10, une vue écorchée d'un navire méthanier 86 montre une cuve étanche et isolée 87 de forme générale prismatique montée dans la double coque 88 du navire. La paroi de la cuve 87 comporte une barrière étanche primaire destinée à être en contact avec le GNL contenu dans la cuve, une barrière étanche secondaire agencée entre la barrière étanche primaire et la double coque 8 du navire, et deux barrières isolante agencées respectivement entre la barrière étanche primaire et la barrière étanche secondaire et entre la barrière étanche secondaire et la double coque 88.

De manière connue en soi, des canalisations de chargement/déchargement disposées sur le pont supérieur du navire peuvent être raccordées, au moyen de connecteurs appropriées, à un terminal maritime ou portuaire pour transférer une cargaison de GNL depuis ou vers la cuve 87.

La figure 10 représente un exemple de terminal maritime comportant un poste de chargement et de déchargement 90, une conduite sous-marine 91 et une installation à terre 92. Le poste de chargement et de déchargement 90 est une installation fixe off-shore comportant un bras mobile 89 et une tour 93 qui supporte le bras mobile 89. Le bras mobile 89 porte un faisceau de tuyaux flexibles isolés 95 pouvant se connecter aux canalisations de chargement/déchargement. Le bras mobile 89 orientable s'adapte à tous les gabarits de méthaniers. Une conduite de liaison non représentée s'étend à l'intérieur de la tour 9. Le poste de chargement et de déchargement 90 permet le chargement et le déchargement du méthanier 86 depuis ou vers l'installation à terre 92. Celle-ci comporte des cuves de stockage de gaz liquéfié 94, 96 et des conduites de liaison 97 reliées par la conduite sous-marine 91 au poste de chargement ou de déchargement 90. La conduite sous-marine 91 permet le transfert du gaz liquéfié entre le poste de chargement ou de déchargement 90 et l'installation à terre 92 sur une grande distance, par exemple 5 km, ce qui permet de garder le navire méthanier 86 à grande distance de la côte pendant les opérations de chargement et de déchargement.

Pour engendrer la pression nécessaire au transfert du gaz liquéfié, on met en oeuvre des pompes embarquées dans le navire 86 et/ou des pompes équipant l'installation à terre 92 et/ou des pompes équipant le poste de chargement et de déchargement 90.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

Ainsi, Des pièces d'angle telles que décrites ci-dessus peuvent aussi être mise en place le long de toute arête d'une cuve, par exemple une arête d'une cuve formant un angle 90° ou tout autre angle.

En outre, la première pièce de blocage 33 et/ou la seconde pièce de blocage 34 peut être réalisée en tout autre matériau que le bois adapté, par exemple en mousse à haute densité de l'ordre de 210 kg/m³ ou plus par exemple. L'utilisation d'une telle mousse haute densité pour la réalisation des pièces de blocages 33, 34 permet d'avoir une homogénéité dans le collage des pièces de blocages 33, 34 dans les demi-gorges 22, 23. De plus, l'utilisation de mousse haute densité diminue le différentiel de contraction thermique entre les éléments calorifuges d'angle 9, 10 et les pièces de blocage 33, 34.

De même, afin de privilégier le travail de l'ancrage des pièces de blocage 33,34 en traction plutôt qu'en cisaillement, les pièces de blocages 33, 34 peuvent présenter une face inférieure 41, 45 plus grande que leur face externe latérale 39, 43.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Cuve étanche et thermiquement isolante destinée à être intégrée dans une structure porteuse polyédrique, la cuve comportant une pluralité de parois de cuves planes, chaque paroi de cuve comportant au moins une barrière isolante (2) et au moins une membrane d'étanchéité (3), ladite barrière isolante étant constituée d'une pluralité d'éléments calorifuges, chaque élément calorifuge comportant un bloc de mousse isolante, ladite barrière isolante portant une pluralité de plaques métalliques d'étanchéité (5) fixées les unes aux autres de manière étanche afin de former la membrane d'étanchéité, dans laquelle une première paroi de cuve (6) et une seconde paroi de cuve (7) adjacentes forment une arête (8), la cuve comportant en outre une pièce d'angle (32) étanche située au niveau de l'arête, la pièce d'angle comportant :
- une cornière d'angle (37) en tôle métallique située le long de l'arête, la cornière d'angle comportant une première section (58) qui se développe dans le plan de la membrane d'étanchéité de la première paroi de cuve et une seconde section (59) qui se développe dans le plan de la membrane d'étanchéité de la seconde paroi de cuve,
- une première aile de renfort (35) et une seconde aile de renfort (36), chaque aile de renfort comprenant respectivement une section de membrane (46, 54) et une section d'ancrage (47, 55) ;
- une première pièce de blocage (33) et une seconde pièce de blocage (34) ; dans laquelle les première et seconde sections de la cornière d'angle ou les première et seconde ailes de renfort de la pièce d'angle sont fixées de manière étanche d'une part à une plaque métallique d'extrémité de la membrane d'étanchéité de la première paroi de cuve et, d'autre part, à une plaque métallique d'extrémité de la membrane d'étanchéité de la seconde paroi de cuve, et dans laquelle cuve :
- la barrière isolante de la première paroi de cuve comporte un premier dégagement (22) formé dans les blocs de mousse isolante le long de l'arête,
- la barrière isolante de la seconde paroi de cuve comporte un second dégagement (23) formé dans les blocs de mousse isolante le long de l'arête, le premier dégagement et le second dégagement formant conjointement une gorge (30) située le long de l'arête,
- la section de membrane de la première aile de renfort se développe dans le plan de la membrane d'étanchéité de la première paroi de cuve entre la première section de la cornière d'angle et la barrière isolante de la première paroi de cuve ou la première pièce de blocage, la première section de la cornière d'angle étant fixée sur la section de membrane de la première aile de renfort,
- la section de membrane de la seconde aile de renfort se développe dans le plan de la membrane d'étanchéité de la seconde paroi de cuve entre la seconde section de la cornière d'angle et la barrière isolante de la seconde paroi de cuve ou la seconde pièce de blocage, la seconde section de la cornière d'angle étant fixée sur la section de membrane de la seconde aile de renfort,
- la section d'ancrage de la première aile de renfort, la section d'ancrage de la seconde aile de renfort et les pièces de blocage sont logées dans la gorge,
- la première pièce de blocage est fixée à la barrière isolante de la première paroi de cuve dans le premier dégagement et présente une surface supérieure (38) recouverte par la section de membrane de la première aile de renfort,
- la seconde pièce de blocage est fixée à la barrière isolante de la seconde paroi de cuve dans le second dégagement et présente une surface supérieure (42) recouverte par la section de membrane de la seconde aile de renfort, **caractérisée en ce que** dans la cuve
- la section d'ancrage de la première aile de renfort et la section d'ancrage de la seconde aile de renfort comportent chacune une section de jonction (49, 56) agencée, à l'état monté de la pièce d'angle, entre les deux pièces de blocage et s'étendent respectivement depuis la section de membrane de la première aile de renfort, respectivement seconde aile de renfort, jusqu'à un fond de la gorge (31),
- la section d'ancrage de la première aile de renfort et la section d'ancrage de la seconde aile de renfort comportent chacune une patte (50, 57) repliée respectivement contre une face inférieure de la première pièce de blocage (41), respectivement de la seconde pièce de blocage (45), et agencée au fond de la gorge,
- la patte de la première aile de renfort est fixée sur la face inférieure de la première pièce de blocage et la patte de la seconde aile de renfort est fixée sur la face inférieure de la seconde pièce de blocage.

2. Cuve selon la revendication 1, dans laquelle :
- le premier dégagement comporte d'une part une surface interne latérale (26) s'étendant dans la direction d'épaisseur de la paroi de cuve et, d'autre part, un fond (24),
- le second dégagement comporte d'une part une surface interne latérale (27) s'étendant dans l'épaisseur de la paroi de cuve et, d'autre part, un fond (25), le fond du premier dégagement et le fond du second dégagement formant conjointement le fond de la gorge,
- la première pièce de blocage comporte une surface externe latérale (39) opposée à la seconde pièce de blocage la face externe latérale de la première pièce de blocage étant fixée à la face interne latérale du premier dégagement,
- la seconde pièce de blocage comporte une surface externe latérale (43) opposée à la première pièce de blocage, la face externe latérale de la seconde pièce de blocage est fixée à la face interne latérale du second dégagement,
- la face inférieure de la première pièce de blocage et la patte de la première aile de renfort sont fixées au fond du premier dégagement,
- La face inférieure de la seconde pièce de blocage et la patte de la seconde aile de renfort sont fixées au fond du second dégagement.

3. Cuve selon l'une des revendications 1 à 2, dans laquelle la face inférieure de la première pièce de blocage et la face inférieure de la seconde pièce de blocage comportent chacune un lamage (63, 71) dans lequel sont logées les pattes respectivement de la première aile de renfort et de la seconde aile de renfort, et dans laquelle une surface de la face inférieure (65) de la première pièce de blocage ne comportant pas le lamage est fixée sur le fond (24) du premier dégagement et une surface de la face inférieure (72) de la seconde pièce de blocage ne comportant pas le lamage est fixée sur le fond (25) du second dégagement.

4. Cuve selon l'une des revendications 1 à 3, dans laquelle la première pièce de blocage est liée à la seconde pièce de blocage par un élément mécanique (70, 67) engagé dans les pièces de blocage perpendiculairement à l'arête.

5. Cuve selon la revendication 4, dans laquelle l'élément mécanique comporte une vis (70) associée à un écrou (67).

6. Cuve selon l'une des revendications 4 à 5, dans laquelle :
- Chaque pièce de blocage est constituée d'une poutre allongée s'étendant le long de l'arête, la poutre de la première pièce de blocage s'étendant parallèlement à la poutre de la seconde pièce de blocage,
- une pluralité d'éléments mécaniques lient la première pièce de blocage et la seconde pièce de blocage le long de la poutre,
- la section d'ancrage des ailes de renfort se développe entre les deux pièces de blocage entre deux éléments mécaniques consécutifs et est interrompue au niveau des éléments mécaniques.

7. Cuve selon l'une des revendications 1 à 6, dans laquelle chaque paroi de la cuve comporte, depuis l'intérieur de la cuve vers l'extérieur de la cuve :
- une membrane d'étanchéité primaire formée de la pluralité de plaques métalliques d'étanchéité fixées entre elles de manière étanche,
- une barrière isolante primaire,
- une membrane d'étanchéité secondaire formée par une couche de film composite, et
- une barrière isolante secondaire,
et dans laquelle les barrières isolantes primaires et secondaires comportent chacune des blocs de mousse isolante juxtaposés, les blocs des mousse de la barrière isolante primaire étant collés sur la membrane étanche secondaire, la membrane étanche secondaire étant collée sur les blocs de mousse de la barrière isolante secondaire, les blocs de mousse de la barrière isolante primaire de la première paroi de cuve comportant le premier dégagement disposé le long de l'arête et les blocs de mousse de la barrière isolante primaire de la seconde paroi de cuve comportant le second dégagement disposé le long de l'arête.

8. Cuve selon la revendication 7, dans laquelle le premier dégagement et le second dégagement sont formés sur toute l'épaisseur des blocs de mousse isolante de la barrière isolante primaire respectivement de la première paroi de cuve et de la seconde paroi de cuve, de sorte que le fond de la gorge est formé par la couche de film composite étanche de la membrane d'étanchéité secondaire respectivement de la première paroi de cuve et de la seconde paroi de cuve.

9. Cuve selon la revendication 8, dans laquelle la cornière d'angle comporte une tôle d'angle inférieure et une tôle d'angle supérieure superposées et fixées entre elles, et dans laquelle les section de membranes des ailes de renfort sont fixées sur la tôle d'angle inférieure et les premières et secondes sections de la tôle d'angle supérieure coopèrent avec les plaques d'extrémité de la membrane d'étanchéité primaire respectivement de la première paroi de cuve et de la seconde paroi de cuve.

10. Cuve selon l'une des revendications 7 à 9, dans laquelle la première pièce de blocage présente une longueur dans le plan de la première paroi de cuve supérieure à l'épaisseur de la barrière isolante primaire et dans laquelle la seconde pièce de blocage présente une longueur dans le plan de la seconde paroi de cuve supérieure à l'épaisseur de la barrière isolante primaire.

11. Cuve selon l'une des revendications 1 à 10 dans laquelle la cuve présente une forme globale de cylindre polygonal, les parois planes de la cuve incluant une paroi de fond de forme polygonale et une pluralité de parois latérales périphériques s'élevant chacune autour de la paroi de fond à partir d'un côté respectif de la paroi de fond polygonale, la cuve comportant une pluralité desdites pièces d'angle, chaque pièce d'angle étant agencée au niveau de l'arête formée entre un côté de la paroi de fond et la paroi latérale correspondante.

12. Cuve selon l'une des revendications 4 à 6, dans laquelle la barrière isolante de la première paroi de cuve et la barrière isolante de la seconde paroi de cuve présentent chacune une surface d'extrémité s'étendant parallèlement dans la direction d'épaisseur de la paroi de cuve, les surfaces d'extrémité de la barrière isolante de la première paroi de cuve et de la seconde paroi de cuve n'étant pas fixées ensemble, et dans laquelle l'élément mécanique liant la première pièce de blocage et la seconde pièce de blocage est déformable élastiquement dans une direction perpendiculaire aux surfaces d'extrémité de la barrière isolante de manière à ce que la liaison entre la première pièce de blocage et la seconde pièce de blocage soit élastique.

13. Cuve selon l'une des revendications 1 à 11, dans laquelle la barrière isolante de la première paroi de cuve et la barrière isolante de la seconde paroi de cuve présentent chacune une surface d'extrémité (12, 13) s'étendant parallèlement dans la direction d'épaisseur de la paroi de cuve, les surfaces d'extrémité de la barrière isolante de la première paroi de cuve et de la seconde paroi de cuve étant collées ensembles.

14. Cuve selon l'une des revendications 1 à 13, dans laquelle la section d'ancrage d'une des ailes de renfort comporte, dans un plan perpendiculaire à l'arête, un raidisseur reliant la section de jonction et la patte de l'aile de renfort, la pièce de blocage recouverte par la section de membrane de ladite aile de renfort comportant une rainure dans laquelle le raidisseur est logé.

15. Cuve selon la revendication 14, dans laquelle une pluralité de raidisseurs (81) sont situés sur chaque aile de renfort espacés de manière régulière le long du pli entre la patte et la section de jonction, chaque pièce de blocage comportant une pluralité de rainures dans lesquelles sont logés la pluralité de raidisseurs.

16. Cuve selon l'une des revendications 1 à 15, dans laquelle la cornière est une plaque métallique continue, la cornière et les ailes de renfort de la pièce d'angle étant réalisées en tôle métallique à faible coefficient de dilatation.

17. Cuve selon l'une des revendications 1 à 16, dans laquelle la patte de la première aile de renfort et la patte de la seconde aile de renfort sont fixées respectivement contre la première pièce de blocage et la seconde pièce de blocage par une vis.

18. Cuve selon l'une des revendications 1 à 17, dans laquelle la membrane d'étanchéité de la première paroi de cuve est fixée de manière étanche à la première section de la cornière d'angle et dans laquelle la membrane d'étanchéité de la seconde paroi de cuve est fixée de manière étanche à la seconde section de la cornière d'angle.

19. Cuve selon l'une des revendications 1 à 18, dans laquelle la cornière d'angle (37) se développe selon l'axe de l'arête (8) vers l'extérieur de la pièce d'angle (32) au-delà des pièces de blocages.

20. Cuve selon l'une des revendications 1 à 19, dans laquelle la cornière d'angle (37) comporte une onde (101) orientée vers l'intérieur de la cuve et se développant perpendiculairement à l'arête (8).

21. Navire (86) pour le transport d'un produit liquide froid, le navire comportant une double coque (88) et une cuve (87) selon l'une des revendications 1 à 20 disposée dans la double coque.

22. Procédé de chargement ou déchargement d'un navire (86) selon la revendication 21, dans lequel on achemine un produit liquide froid à travers des canalisations isolées (91, 95) depuis ou vers une installation de stockage flottante ou terrestre (92) vers ou depuis la cuve du navire (87).

23. Système de transfert pour un produit liquide froid, le système comportant un navire (86) selon la revendication 21, des canalisations isolées (91, 95) agencées de manière à relier la cuve (87) installée dans la coque du navire à une installation de stockage flottante ou terrestre et une pompe pour entrainer un flux de produit liquide froid à travers les canalisations isolées depuis ou vers l'installation de stockage flottante ou terrestre vers ou depuis la cuve du navire.

## Patentansprüche

1. Dichtes und wärmeisolierendes Gefäß, dazu geeignet, in eine polyedrische Haltestruktur integriert zu werden, wobei das Gefäß eine Vielzahl von flachen Gefäßwänden umfasst, wobei jede Gefäßwand mindestens eine isolierende Sperre (2) und mindestens eine Abdichtungsmembran (3) umfasst, wobei die isolierende Sperre aus einer Mehrzahl von wärmeisolierenden Elementen besteht, wobei jedes wärmeisolierende Element einen Block aus Isolierschaum umfasst, wobei die isolierende Sperre eine Vielzahl von metallischen Abdichtungsplatten (5) umfasst, welche so aufeinander befestigt sind, dass sie eine Abdichtungsmembran bilden, wobei eine erste Gefäßwand (6) und eine zweite angrenzende Gefäßwand (7) eine Kante (8) bilden, wobei das Gefäß unter anderem ein Eckteil (32) auf Höhe der Kante umfasst, wobei das Eckteil umfasst:
- einen entlang der Kante liegenden Eckwinkel (37), wobei der Eckwinkel einen ersten Abschnitt (58) umfasst, der sich in der Ebene der Abdichtungsmembran der ersten Gefäßwand entfaltet, und einen zweiten Abschnitt (59) der sich in der Ebene der Abdichtungsmembran der zweiten Gefäßwand entfaltet,
- einen ersten Verstärkungsflügel (35) und einen zweiten Verstärkungsflügel (36), wobei jeder Verstärkungsflügel jeweils einen Membranabschnitt (46, 54) und einen Verankerungsabschnitt (47,55) umfasst;
- eine erste Sperrvorrichtung (33) und eine zweite Sperrvorrichtung (34);
wobei die ersten und zweiten Abschnitte des Eckwinkels oder die ersten und zweiten Verstärkungsflügel des Eckteils dicht zum einen mit einer Metallplatte des Endpunktes der Abdichtungsmembran der ersten Gefäßwand und zum anderen mit einer Metallplatte des Endpunktes der Abdichtungsmembran der zweiten Gefäßwand verbunden sind, und wobei das Gefäß:
- die isolierende Sperre der ersten Gefäßwand einen ersten in den Blöcken aus Isolierschaum entlang der Kante gebildeten Freiraum umfasst,
- die isolierende Sperre der zweiten Gefäßwand einen zweiten in den Blöcken aus Isolierschaum entlang der Kante gebildeten Freiraum umfasst, wobei der erste und der zweite Freiraum zusammen eine Rille (30) entlang der Kante bilden,
- der Membranabschnitt des ersten Verstärkungsflügels erstreckt sich in der Ebene der Abdichtungsmembran der ersten Gefäßwand zwischen dem ersten Abschnitt des Eckwinkels und der isolierenden Sperre der ersten Gefäßwand oder der ersten Sperrvorrichtung, wobei der erste Abschnitt des Eckwinkels auf dem Membranabschnitt des ersten Verstärkungsflügels befestigt ist,
- der Membranabschnitt des zweiten Verstärkungsflügels erstreckt sich in der Ebene der Abdichtungsmembran der zweiten Gefäßwand zwischen dem zweiten Abschnitt des Eckwinkels und der isolierenden Sperre der zweiten Gefäßwand oder der zweiten Sperrvorrichtung, wobei der zweite Abschnitt des Eckwinkels auf dem Membranabschnitt des zweiten Verstärkungsflügels befestigt ist,
- der Verankerungsabschnitt des ersten Verstärkungsflügels, der Verstärkungsabschnitt des zweiten Verstärkungsflügels und die Sperrvorrichtungen liegen in der Rille,
- die erste Sperrvorrichtung ist an der isolierenden Sperre der ersten Gefäßwand in dem ersten Freiraum befestigt und weist eine Oberfläche (38) bedeckt von dem Membranabschnitt des ersten Verstärkungsflügels auf,
- die zweite Sperrvorrichtung ist an der isolierenden Sperre der zweiten Gefäßwand in dem zweiten Freiraum befestigt und weist eine Oberfläche (42) bedeckt von dem Membranabschnitt des zweiten Verstärkungsflügels auf, **dadurch gekennzeichnet, dass** in dem Gefäß
- der Verankerungsabschnitt des ersten Verstärkungsflügels und der Verankerungsabschnitt des zweiten Verstärkungsflügels umfassen jeder einen Verbindungsabschnitt (49, 56), derim montierten Zustand des Eckteils zwischen den zwei Sperrvorrichtungen angeordnet ist, und der sich jeweils vom Membranabschnitt des ersten Verstärkungsflügels beziehungsweise des zweiten Verstärkungsflügels bis zu einem Boden der Rille (31) erstreckt,
- der Verankerungsabschnitt des ersten Verstärkungsflügels und der Verankerungsabschnitt des zweiten Verstärkungsflügels umfassen jeder eine Lasche (50, 57), jeweils gefaltet gegen eine Unterfläche der ersten Sperrvorrichtung (41) beziehungsweise der zweiten Sperrvorrichtung (45) und am Boden der Rille angeordnet,
- die Lasche des ersten Verstärkungsflügels ist auf der Unterfläche der ersten Sperrvorrichtung und die Lasche des zweiten Verstärkungsflügels ist auf der Unterfläche der zweiten Sperrvorrichtung befestigt.

2. Gefäß gemäß Anspruch 1, wobei:
- der erste Freiraum zum Einen eine laterale Oberinnenfläche (26), die sich in Richtung der Schichtdicke der Gefäßwand erstreckt, und zum Anderen einen Boden (24) umfasst,
- der zweite Freiraum zum Einen eine laterale Oberinnenfläche (27), die sich durch die Schichtdicke der Gefäßwand erstreckt, und zum Anderen einen Boden (25) umfasst, wobei der Boden des ersten Freiraumes und der Boden des zweiten Freiraumes zusammen den Boden der Rille bilden,
- die erste Sperrvorrichtung eine laterale Oberaußenfläche (39) gegenüberliegend zur zweiten Sperrvorrichtung umfasst, wobei die laterale Außenfläche der ersten Sperrvorrichtung an der lateralen Innenfläche des ersten Freiraumes angebracht ist,
- die zweite Sperrvorrichtung eine laterale Oberaußenfläche (43) gegenüberliegend zur ersten Sperrvorrichtung umfasst, wobei die laterale Außenfläche der zweiten Sperrvorrichtung an der lateralen Innenfläche des zweiten Freiraumes angebracht ist,
- die Unterfläche der ersten Sperrvorrichtung und die Lasche des ersten Verstärkungsflügels auf dem Boden des ersten Freiraumes angebracht sind,
- die Unterfläche der zweiten Sperrvorrichtung und die Lasche des zweiten Verstärkungsflügels auf dem Boden des zweiten Freiraumes angebracht sind.

3. Gefäß gemäß einem der Ansprüche 1 bis 2, wobei die Unterfläche der ersten Sperrvorrichtung und die Unterfläche der zweiten Sperrvorrichtung jeweils eine Ausnehmung (63,71) umfassen, in der die Laschen jeweils des ersten Verstärkungsflügels und des zweiten Verstärkungsflügels angeordnet sind, und wobei eine Oberfläche der Unterfläche (65) der ersten Sperrvorrichtung, welche keine Ausnehmung umfasst, auf dem Boden (24) des ersten Freiraumes angebracht ist und eine Oberfläche der Unterfläche (72) der zweiten Sperrvorrichtung, welche keine Ausnehmung umfasst, auf dem Boden (25) des zweiten Freiraumes angebracht ist.

4. Gefäß gemäß einem der Ansprüche 1 bis 3, wobei die erste Sperrvorrichtung mit der zweiten Sperrvorrichtung durch ein mechanisches Element (70, 67) verbunden ist, welches in die Sperrvorrichtungen senkrecht zur Kante eingeführt ist.

5. Gefäß gemäß Anspruch 4, wobei das mechanische Element eine Schraube (70) verbunden mit einer Mutter (67) umfasst.

6. Gefäß gemäß einem der Ansprüche 4 bis 5, wobei
- jede Sperrvorrichtung mit einem entlang der Kante langgestreckten Träger ausgestattet ist, wobei der Träger der ersten Sperrvorrichtung parallel zum Träger der zweiten Sperrvorrichtung verläuft,
- eine Vielzahl von mechanischen Elementen, welche die erste Sperrvorrichtung und die zweite Sperrvorrichtung entlang des Trägers verbinden,
- der Verankerungsabschnitt der Verstärkungsflügel sich zwischen den zwei Sperrvorrichtungen zwischen zwei aufeinanderfolgenden mechanischen Elementen erstreckt und auf Höhe der mechanischen Elemente unterbrochen ist.

7. Gefäß gemäß Anspruch 1 bis 6, wobei jede Gefäßwand vom Inneren zum Äußeren des Gefäßes gehend umfasst:
- eine primäre Abdichtungsmembran gebildet aus einer Vielzahl von metallischen Abdichtungsplatten, welche abdichtend miteinander verbunden sind,
- eine primäre isolierende Sperre,
- eine sekundäre Abdichtungsmembran bestehend aus einer Verbundfolie , und
- eine sekundäre isolierende Sperre,
und wobei die primären und sekundären isolierenden Sperren jeweils nebeneinanderliegende Blöcke aus Isolierschaum umfassen, wobei die Schaumblöcke der primären isolierenden Sperre auf die sekundäre dichte Membran geklebt sind, wobei die sekundäre dichte Membran auf den Schaumblock der sekundären isolierenden Sperre geklebt ist, wobei die Schaumblöcke der primären isolierenden Sperre der Gefäßwand den ersten, entlang der Kante angeordneten Freiraum umfassen und die Schaumblöcke der primären isolierenden Sperre der zweiten Gefäßwand den zweiten, entlang der Kante angeordneten Freiraum umfassen.

8. Gefäß gemäß Anspruch 7, wobei der erste Freiraum und der zweite Freiraum auf der gesamten Schichtdicke der Blöcke aus Isolierschaum der primären isolierenden Sperre beziehungsweise der ersten Gefäßwand und der zweiten Gefäßwand gebildet sind, so dass der Boden der Rille durch die dichte Verbundfolie der sekundären Abdichtungsmembran beziehungsweise der ersten Gefäßwand und der zweiten Gefäßwand gebildet wird.

9. Gefäß gemäß Anspruch 8, wobei der Eckwinkel ein Blech mit einem geringeren Winkel und ein Blech mit einem größeren Winkel, welche übereinanderliegen und miteinander verbunden sind, umfasst, und wobei die Membranabschnitte der Verstärkungsflügel auf dem Blech mit dem geringeren Winkel angebracht sind und die ersten und zweiten Abschnitte des Bleches mit dem größeren Winkel mit den Platten der Endpunkte der primären Abdichtungsmembran beziehungsweise der ersten Gefäßwand und der zweiten Gefäßwand zusammenwirken.

10. Gefäß gemäß Anspruch 7 bis 9, wobei die erste Sperrvorrichtung eine größere Länge in der Ebene der ersten Gefäßwand als die Schichtdicke der isolierenden Sperre aufweist und wobei die zweite Sperrvorrichtung eine größere Länge in der Ebene der zweiten Gefäßwand als die Schichtdicke der ersten isolierenden Sperre aufweist.

11. Gefäß gemäß einem der Ansprüche 1 bis 10 wobei das Gefäß eine globale Form eines polygonalen Zylinders aufweist, wobei die planen Gefäßwände eine Bodenwand in polygonaler Form und eine Vielzahl lateraler Peripheriewände, welche sich um die Bodenwand herum ausgehend von der jeweiligen Seite der polygonalen Bodenwand erheben, beinhaltet, wobei das Gefäß eine Vielzahl der Eckteile umfasst, wobei jedes Eckteil auf Höhe der zwischen einer Seite der Bodenwand und der entsprechenden lateralen Wand gebildeten Kante angeordnet ist.

12. Gefäß gemäß einem der Ansprüche 4 bis 6, wobei die isolierende Sperre der ersten Gefäßwand und die isolierende Sperre der zweiten Gefäßwand jede eine Stirnfläche aufweisen, welche sich parallel in der Schichtdicke der Gefäßwand erstrecken, wobei die Endpunktoberflächen der isolierenden Sperre der ersten Gefäßwand und der zweiten Gefäßwand nicht miteinander verbunden sind, und wobei das mechanische Element, welches die erste Sperrvorrichtung mit der zweiten Sperrvorrichtung verbindet, elastisch verformbar in eine senkrecht zu den Endpunktoberflächen der isolierenden Sperre verlaufende Richtung ist, so dass die Verbindung zwischen der ersten Sperrvorrichtung und der zweiten Sperrvorrichtung elastisch ist.

13. Gefäß gemäß einem der Ansprüche 1 bis 11, wobei die isolierende Sperre der ersten Gefäßwand und die isolierende Sperre der zweiten Gefäßwand beide eine Stirnfläche (12, 13) aufweisen, welche sich parallel in Richtung der Schichtdicke der Gefäßwand erstreckt, wobei die Stirnflächen der isolierenden Sperre der ersten Gefäßwand und der isolierenden Sperre der zweiten Gefäßwand zusammengeklebt sind.

14. Gefäß gemäß einem der Ansprüche 1 bis 13, wobei der Verankerungsabschnitt einer der Verstärkungsflügel in einer senkrechten Ebene zur Kante eine Versteifung umfasst, welche den Verbindungsabschnitt und die Lasche des Verstärkungsflügel verbindet, wobei die Sperrvorrichtung bedeckt von dem Membranabschnitt des Verstärkungsflügels eine Nut aufweist, in die die Versteifung eingebracht ist.

15. Gefäß gemäß Anspruch 14, wobei eine Vielzahl von Versteifungen (81) auf jedem Verstärkungsflügel in regelmäßiger Weise beabstandet entlang des Knicks zwischen der Lasche und dem Verbindungsabschnitt angeordnet sind, wobei jede Sperrvorrichtung eine Vielzahl von Nuten umfasst, in die die Vielzahl der Versteifungen eingebracht sind.

16. Gefäß gemäß einem der Ansprüche 1 bis 15, wobei das Winkeleisen eine durchgehende Metallplatte ist, wobei das Winkeleisen und die Verstärkungsflügel des Eckteils aus Metallblechen mit geringem Ausdehnungskoeffizient gestaltet sind.

17. Gefäß gemäß einem der Ansprüche 1 bis 16, wobei die Lasche des ersten Verstärkungsflügels und die Lasche des zweiten Verstärkungsflügels jeweils an die erste Sperrvorrichtung und die zweite Sperrvorrichtung durch eine Schraube angebracht sind.

18. Gefäß gemäß einem der Ansprüche 1 bis 17, wobei die Abdichtungsmembran der ersten Gefäßwand dicht mit dem ersten Abschnitt des Eckwinkels verbunden ist und wobei die Abdichtungsmembran der zweiten Gefäßwand dicht mit dem zweiten Abschnitt des Eckwinkels verbunden ist.

19. Gefäß gemäß einem der Ansprüche 1 bis 18, wobei der Eckwinkel (37) sich entsprechend der Achse der Kante (8) hin zum Inneren des Eckteils (32) über die Sperrvorrichtungen erstreckt.

20. Gefäß gemäß einem der Ansprüche 1 bis 19, wobei der Eckwinkel (37) eine Welle (101) umfasst, welche zum Inneren des Gefäßes ausgerichtet ist und sich senkrecht zur Kante (8) erstreckt.

21. Schiff (86) zum Transport einer kalten Flüssigkeit, wobei das Schiff eine Doppelhülle (88) und ein in der Doppelhülle angeordnetes Gefäß gemäß einem der Ansprüche 1 bis 20 umfasst.

22. Verfahren zur Be- und Entladung eines Schiffs (86) gemäß Anspruch 21, wobei eine kalte Flüssigkeit von oder nach einer schwimmenden oder erdverbundenen Speicheranlage (92) zu oder von dem Gefäß des Schiffs (87) durch isolierte Rohrleitungen (91,95) geleitet wird.

23. Transfersystem für eine kalte Flüssigkeit, wobei das System ein Schiff (86) gemäß Anspruch 21, isolierte Rohrleitungen (91,95), welche so angeordnet sind, dass sie das in der Schiffshülle angeordnete Gefäß (87) mit einer schwimmenden oder erdverbundenen Speicheranlage verbinden, sowie eine Pumpe umfasst, um einen Strom kalter Flüssigkeit durch isolierte Rohrleitungen von oder nach der schwimmenden oder erdverbundenen Speicheranlage zu oder von dem Schiff zu leiten.

## Claims

1. A sealed and thermally insulating tank intended to be integrated into a polyhedral supporting structure, the tank including a plurality of plane tank walls, each tank wall including at least one insulating barrier (2) and at least one sealing membrane (3), said insulating barrier consisting of a plurality of thermal insulation elements, each thermal insulation element including a block of insulating foam, said insulating barrier carrying a plurality of metal sealing plates (5) fixed to one another in a sealed manner in order to form the sealing membrane, wherein a first tank wall (6) and an adjacent second tank wall (7) form an edge (8), the tank further including a sealed corner piece (32) situated at the level of the edge, the corner piece including:
- a sheet metal corner angle-iron (37) situated along the edge, the corner angle-iron including a first section (58) that extends in the plane of the sealing membrane of the first tank wall and a second section (59) that extends in the plane of the sealing membrane of the second tank wall,
- a first reinforcing flange (35) and a second reinforcing flange (36), each reinforcing flange including a respective membrane section (46, 54) and a respective anchor section (47, 55);
- a first locking piece (33) and a second locking piece (34);
wherein the first and second sections of the corner angle-iron or the first and second reinforcing flanges of the corner piece are fixed in a sealed manner on the one hand to a metal edge plate of the sealing membrane of the first tank wall and on the other hand to a metal edge plate of the sealing membrane of the second tank wall, and in which tank:
- the insulating barrier of the first tank wall includes a first clearance (22) formed in the blocks of insulating foam along the edge,
- the insulating barrier of the second tank wall includes a second clearance (23) formed in the insulating foam blocks along the edge, the first clearance and the second clearance conjointly forming a groove (30) situated along the edge,
- the membrane section of the first reinforcing flange extends in the plane of the sealing membrane of the first tank wall between the first section of the corner angle-iron and the insulating barrier of the first tank wall or the first locking piece, the first section of the corner angle-iron being fixed to the membrane section of the first reinforcing flange,
- the membrane section of the second reinforcing flange extends in the plane of the sealing membrane of the second tank wall between the second section of the corner angle-iron and the insulating barrier of the second tank wall or the second locking piece, the second section of the corner angle-iron being fixed to the membrane section of the second reinforcing flange,
- the anchor section of the first reinforcing flange, the anchor section of the second reinforcing flange and the locking pieces being accommodated in the groove,
- the first locking piece is fixed to the insulating barrier of the first tank wall in the first clearance and has an upper surface (38) covered by the membrane section of the first reinforcing flange,
- the second locking piece is fixed to the insulating barrier of the second tank wall in the second clearance and has an upper surface (42) covered by the membrane section of the second reinforcing flange, **characterized in that** in the tank:
- the anchor section of the first reinforcing flange and the anchor section of the second reinforcing flange each include a junction section (49, 56) arranged, when the corner piece has been fitted, between the two locking pieces and respectively extending from the membrane section of the first reinforcing flange, respectively second reinforcing flange, to a bottom of the groove (31),
- the anchor section of the first reinforcing flange and the anchor section of the second reinforcing flange each include a tab (50, 57) bent against a lower face of the first locking piece (41), respectively the second locking piece (45), and arranged at the bottom of the groove,
- the tab of the first reinforcing flange is fixed to the lower face of the first locking piece and the tab of the second reinforcing flange is fixed to the lower face of the second locking piece.

2. The tank as claimed in claim 1, wherein:
- the first clearance includes on the one hand an internal lateral surface (26) extending in the direction of the thickness of the tank wall and on the other hand a bottom (24),
- the second clearance includes on the one hand an internal lateral surface (27) extending within the thickness of the tank wall and on the other hand a bottom (25), the bottom of the first clearance and the bottom of the second clearance conjointly forming the bottom of the groove,
- the first locking piece includes an external lateral surface (39) opposite the second locking piece, the external lateral face of the first locking piece being fixed to the internal lateral face of the first clearance,
- the second locking piece includes an external lateral surface (43) opposite the first locking piece, the external lateral face of the second locking piece is fixed to the internal lateral face of the second clearance,
- the lower face of the first locking piece and the tab of the first reinforcing flange are fixed to the bottom of the first clearance,
- the lower face of the second locking piece and the tab of the second reinforcing flange are fixed to the bottom of the second clearance.

3. The tank as claimed in either one of claims 1 or 2, wherein the lower face of the first locking piece and the lower face of the second locking piece each include a spot facing (63, 71) in which are accommodated the tabs of the first reinforcing flange and of the second reinforcing flange, respectively, and in which a surface of the lower face (65) of the first locking piece not including the spot facing is fixed to the bottom (24) of the first clearance and a surface of the lower face (72) of the second locking piece not including the spot facing is fixed to the bottom (25) of the second clearance.

4. The tank as claimed in any one of claims 1 to 3, wherein the first locking piece is connected to the second locking piece by a mechanical element (70, 67) engaged in the locking pieces perpendicularly to the edge.

5. The tank as claimed in claim 4, wherein the mechanical element includes a screw (70) associated with a nut (67).

6. The tank as claimed in either one of claims 4 or 5, wherein:
- each locking piece consists of an elongate beam extending along the edge, the beam of the first locking piece extending parallel to the beam of the second locking piece,
- a plurality of mechanical elements connect the first locking piece and the second locking piece along the beam,
- the anchor section of the reinforcing flanges extends between the two locking pieces between two consecutive mechanical elements and is interrupted at the level of the mechanical elements.

7. The tank as claimed in any one of claims 1 to 6, wherein each wall of the tank includes, from the interior of the tank toward the exterior of the tank:
- a primary sealing membrane formed of the plurality of metal sealing plates fixed to one another in a sealed manner,
- a primary insulating barrier,
- a secondary sealing membrane formed by a layer of composite film, and
- a secondary insulating barrier,
and in which the primary and secondary insulating barriers each include juxtaposed blocks of insulating foam, the foam blocks of the primary insulating barrier being glued to the secondary sealing membrane, the secondary sealing membrane being glued to the foam blocks of the secondary insulating barrier, the foam blocks of the primary insulating barrier of the first tank wall including the first clearance disposed along the edge and the foam blocks of the primary insulating barrier of the second tank wall including the second clearance disposed along the edge.

8. The tank as claimed in claim 7, wherein the first clearance and the second clearance are formed throughout the thickness of the blocks of insulating foam of the primary insulating barrier of the first tank wall and the second tank wall, respectively, so that the bottom of the groove is formed by the sealed composite film layer of the secondary sealing membrane of the first tank wall and the second tank wall, respectively.

9. The tank as claimed in claim 8, wherein the corner angle-iron includes a lower corner sheet and a superposed upper corner sheet fixed to one another, and wherein the membrane sections of the reinforcing flanges are fixed to the lower corner sheet and the first and second sections of the upper corner sheet cooperate with the edge plates of the primary sealing membrane of the first tank wall and the second tank wall, respectively.

10. The tank as claimed in any one of claims 7 to 9, wherein the first locking piece has a length in the plane of the first tank wall greater than the thickness of the primary insulating barrier and wherein the second locking piece has a length in the plane of the second tank wall greater than the thickness of the primary insulating barrier.

11. The tank as claimed in any one of claims 1 to 10 wherein the tank has a polygonal cylinder overall shape, the plane walls of the tank including a bottom wall of polygonal shape and a plurality of peripheral lateral walls around the bottom wall and each upstanding from a respective side of the polygonal bottom wall, the tank including a plurality of said corner pieces, each corner piece being arranged at the level of the edge formed between one side of the bottom wall and the corresponding lateral wall.

12. The tank as claimed in any one of claims 4 to 6, wherein the insulating barrier of the first tank wall and the insulating barrier of the second tank wall each have an edge surface extending parallel to each other in the direction of the thickness of the tank wall, the edge surfaces of the insulating barrier of the first tank wall and of the second tank wall not being fixed together, and wherein the mechanical element connecting the first locking piece and the second locking piece is elastically deformable in a direction perpendicular to the edge surfaces of the insulating barrier so that the connection between the first locking piece and the second locking piece is elastic.

13. The tank as claimed in any one of claims 1 to 11, wherein the insulating barrier of the first tank wall and the insulating barrier of the second tank wall each have an edge surface (12, 13) extending parallel to each other in the direction of the thickness of the tank wall, the edge surfaces of the insulating barrier of the first tank wall and of the second tank wall being glued together.

14. The tank as claimed in any one of claims 1 to 13, wherein the anchor section of one of the reinforcing flanges includes, in a plane perpendicular to the edge, a stiffener connecting the junction section and the tab of the reinforcing flange, the locking piece covered by the membrane section of said reinforcing flange including a groove in which the stiffener is accommodated.

15. The tank as claimed in claim 14, wherein a plurality of stiffeners (81) are situated on each reinforcing flange and spaced regularly along the bend between the tab and the junction section, each locking piece including a plurality of grooves in which the plurality of stiffeners are accommodated.

16. The tank as claimed in any one of claims 1 to 15, wherein the angle-iron is a continuous metal sheet, the angle-iron and the reinforcing flanges of the corner piece being made of sheet metal with a low coefficient of expansion.

17. The tank as claimed in any one of claims 1 to 16, wherein the tab of the first reinforcing flange and the tab of the second reinforcing flange are fixed against the first locking piece and the second locking piece, respectively, by a screw.

18. The tank as claimed in any one of claims 1 to 17, wherein the sealing membrane of the first tank wall is fixed in a sealed manner to the first section of the corner angle-iron and wherein the sealing membrane of the second tank wall is fixed in a sealed manner to the second section of the corner angle-iron.

19. The tank as claimed in any one of claims 1 to 18, wherein the corner angle-iron (37) extends along the axis of the edge (8) toward the exterior of the corner piece (32) beyond the locking pieces.

20. The tank as claimed in any one of claims 1 to 19, wherein the corner angle-iron (37) includes a wave (101) oriented towards the interior of the tank and developed perpendicularly to the edge (8).

21. A ship (86) for the transportation of a cold liquid product, the ship including a double hull (88) and a tank (87) as claimed in any one of claims 1 to 20 disposed in the double hull.

22. A method of loading or offloading a ship (86) as claimed in claim 21, wherein a cold liquid product is routed via insulated pipes (91, 95) from or to a floating storage installation (92) or a storage installation (92) on land to or from the tank (87) of the ship.

23. A transfer system for a cold liquid product, the system including a ship (86) as claimed in claim 21, insulated pipes (91, 95) arranged to connect the tank (87) installed in the hull of the ship to a floating storage installation or a storage installation on land and a pump for driving a flow of cold liquid product via the insulated pipes from or to the floating storage installation or the storage installation on land to or from the tank of the ship.
